# EUROPÄISCHE PATENTSCHRIFT

(11) **EP 4 085 304 B1**
(45) Veröffentlichungstag und Bekanntmachung des Hinweises auf die Patenterteilung: **02.04.2025**
(21) Anmeldenummer: 21840863.1
(22) Anmeldetag: 17.12.2021
(51) Int. Cl.: G04C 3/12

(54) **ARMBANDUHR**
WRISTWATCH
MONTRE-BRACELET

(30) Priorität: 30.12.2020 DE 102020135100
(43) Veröffentlichungstag der Anmeldung: 09.11.2022
(73) Patentinhaber: Realization Desal AG, 6317 Oberwil (CH)
(72) Erfinder: BONKE, Michael, 6317 Oberwil bei Zug (CH)
(74) Vertreter: Hoefer & Partner Patentanwälte mbB
(86) Internationale Anmeldenummer: PCT/EP2021/086475
(87) Internationale Veröffentlichungsnummer: WO 2022/144192

(56) Entgegenhaltungen:
- US-A1- 2005 231 069
- US-A1- 2012 243 384

## Beschreibung

Die Erfindung betrifft eine Armbanduhr mit einer Taktgeberanordnung. Ferner betrifft die Erfindung ein Verfahren zum Herstellen einer solchen Armbanduhr.

Aus dem Stand der Technik, wie in Dokument US 2012/243384 A1 offenbart, sind Armbanduhren mit Taktgeberanordnungen bekannt, die jeweils einen Schwingquarz als Taktgeber umfassen. In einer Oszillatorschaltung schwingt dieser, wie auch der Name andeutet, mit einer vorbestimmten Schwingfrequenz. Meistens ist der Schwingquarz derart geformt, dass die vorbestimmte Schwingfrequenz standardisiert ist und 32768 Hz beträgt. Die Schwingfrequenz wird dann durch eine elektronische Schaltung so lange durch zwei geteilt, bis der Sekundentakt erreicht wird. Aufgrund der hohen Frequenz des Schwingquarzes ist eine mit einem als Taktgeber dienenden Schwingquarz versehene Armbanduhr, die auch als Quarzarmbanduhr bekannt ist, deutlich ganggenauer als eine mechanische Uhr. Eine Taktgeberanordnung mit einem als Taktgeber dienenden Schwingquarz bietet den weiteren Vorteil, dass die Taktgeberanordnung wenig Platz in der Uhr einnimmt. Außerdem weist die Quarzuhr eine hohe Gangreserve auf und muss somit nicht oft nachgestellt werden. Zudem kann ein Schwingquarz kostengünstig synthetisch hergestellt werden. Aus diesen Gründen sind Quarzarmbanduhren weltweit verbreitet. Allerdings kann eine ansonsten teure und hochqualitative Quarzarmbanduhr von Uhrliebhabern als "Massenprodukt" angesehen werden. Ferner funktioniert die Halbierung der Schwingfrequenz, um auf den Sekundentakt zu kommen, nur bei standardisierten Schwingquarzen. Bei anderen Arten von Schwingkristallen wäre der Aufwand enorm, diese individualisiert auf eine durch 2 teilbare Grundfrequenz zu trimmen.

Es ist daher Aufgabe der Erfindung, eine Armbanduhr vorzuschlagen, die zum einen eine hohe Taktgenauigkeit, einen kompakten Aufbau und eine hohe Gangreserve aufweist und zum anderen individualisiert ausgestaltet werden kann, wodurch die Armbanduhr als hochwertig angesehen wird.

Die Lösung dieser Aufgabe erfolgt durch eine Armbanduhr mit der Merkmalskombination gemäß dem unabhängigen Anspruch 1. Die Unteransprüche haben vorteilhafte Weiterbildungen und Ausgestaltungen der Erfindung zum Inhalt.

Insbesondere umfasst die Armbanduhr einen ersten Taktgeber, einen Impulszähler und eine Ausgabevorrichtung. Der erste Taktgeber umfasst einen piezoelektrischen Schwingkristall und ist eingerichtet, ein Taktsignal zu erzeugen. Hierbei ist der Impulszähler eingerichtet, ein Taktsignal des ersten Taktgebers zu zählen. Die Ausgabevorrichtung ist eingerichtet, ein Nutzsignal auszugeben, wenn ein Zählwert des gezählten Taktsignals des ersten Taktgebers gleich mit einem vorbestimmten Zählwert ist.

Bei Gleichheit des Zählwertes des gezählten Taktsignals des ersten Taktgebers und des vorbestimmten Zählwertes wird der Impulszähler vorzugsweise zurückgesetzt. Das Vergleichen des Zählwertes des gezählten Taktsignals mit dem vorbestimmten Zählwert kann in vorteilhafter Weise mittels eines Komparators erfolgen, der Teil des Impulszählers oder der Ausgabevorrichtung sein kann. Der vorbestimmte Zählwert kann vorzugsweise in einem Speicher der Taktgeberanordnung gespeichert sein.

Durch die vorliegende Erfindung wird eine Armbanduhr mit einer Taktgeberanordnung ermöglicht, die ein genaues Nutzsignal bereitstellen kann. Insbesondere durch das Ausgeben des Nutzsignals, wenn der Zählwert des gezählten Taktsignals des Taktsignals des ersten Taktgebers mit dem vorbestimmten Zählwert übereinstimmt, kann sichergestellt werden, dass das Nutzsignal im richtigen Zeitpunkt ausgegeben wird.

Die vorgeschlagene Taktgeberanordnung und insbesondere das Verwenden eines Impulszählers zum Zählen des Taktsignals des ersten Taktgebers bietet den besonderen Vorteil, dass nicht nur piezoelektrische Schwingkristalle mit einer standardisierten Schwingfrequenz benutzt werden können, sondern jeder beliebige piezoelektrische Schwingkristall. Dadurch ist es möglich, individualisierte Frequenzen zu benutzen, die auch unter Umständen einmal, ganz spezifisch für einen einzigen Schwingkristall auftreten.

Somit kann auch ein nicht standardisierbarer oder nur schwer standardisierbarer natürlicher Schwingkristall als der piezoelektrische Schwingkristall des ersten Taktgebers verwendet werden, dessen chemische Komposition, Reinheit oder andere Faktoren fast immer etwas variieren, womit sich die Schwingfrequenz im Kristall immer individuell verändert vorfindet. So können beispielsweise ein natürlicher Turmalin, ein natürlicher Amethyst oder andere Quarzvarianten wie Zitrin usw., oder ein natürlicher Schweizer Bergkristall benutzt werden. Dabei kann auch auf das Formgeben jedes einzelnen natürlichen Schwingkristalls bis dieser die erwünschte Schwingfrequenz von 32678 Hz erreicht hat verzichtet werden, was anderenfalls aufgrund der nicht so homogenen chemischen Zusammensetzung des Schwingkristalls sehr aufwendig wäre. Mit anderen Worten ist aufgrund der Tatsache, dass die Schwingfrequenz eines natürlichen Schwingkristalls, je nach chemischer Zusammensetzung des Schwingkristalls, meist etwas variiert, es schlecht möglich, einfach eine standardisierte Geometrie des Schwingkristalls zu produzieren und damit die genaue Schwingfrequenz von 32678 Hz zu treffen. Die Geometrie des natürlichen Schwingkristalls müsste also bei jedem einzelnen Schwingkristall derselben Art/desselben Materials (z.B. Turmalin) leicht variieren, um auf eine klare Schwingfrequenz von 32678 Hz zu kommen oder auf eine andere Frequenz, die man mit einem halbierenden Frequenzteiler auf die Frequenz von 1 Hz herunterbrechen kann. Dieses Problem wird allerdings durch die Verwendung des Impulszählers in der Taktgeberanordnung der vorgeschlagenen Armbanduhr auf geschickte Weise gelöst.

Außerdem können mittels des Impulszählers der vorgeschlagenen Armbanduhr auch nichtzufalls-variable Frequenzen verarbeitet werden, wie z.B. die chinesische "lucky-number" von 8.888 oder 88.888, die dann in Quantitäten über die Geometrie eines synthetischen Quarzes erzielt werden kann.

Da sich eine Vielzahl piezoelektrischer Schwingkristallen für den ersten Taktgeber anbietet, die auch eine beliebige Schwingfrequenz aufweisen können, kann die Armbanduhr gemäß der vorliegenden Erfindung individualisiert werden, was der Armbanduhr ein hochwertiges Flair verleiht. Gleichzeitig weist die Armbanduhr gemäß der vorliegenden Erfindung die Vorteile eines kompakten Aufbaus und einer Genauigkeit einer üblichen Quarzarmbanduhr mit einem synthetischen Quarzkristall auf.

Der vorbestimmte Zählwert ist in vorteilhafter Weise charakteristisch für den konkreten piezoelektrischen Schwingkristall, d.h. insbesondere für die konkrete Form und die konkrete chemische Zusammensetzung des Schwingkristalls, der in der Taktgeberanordnung der Armbanduhr vorgesehen ist. Zu jedem Schwingkristall gehört also ein individuell vorbestimmter Zählwert, der bei der Herstellung der Taktgeberanordnung in den Komparator einprogrammiert wird.

Wie auch später näher erläutert wird, kann zum Festlegen des vorbestimmten Zählwertes der piezoelektrische Schwingkristall in vorteilhafter Weise zum Schwingen gebracht und das durch das Schwingen des Schwingkristalls erzeugte Taktsignal gezählt werden, z.B. mit einem Frequenzzähler (Zähl-Frequenzmesser), bevor alle Komponenten der Taktgeberanordnung zum Herstellen der Taktgeberanordnung zusammengesetzt bzw. eingerichtet werden.

Wenn der benutzte piezoelektrische Schwingkristall eine Schwingfrequenz aufweist, die von einer Temperatur des Schwingkristalls abhängig ist, ist der vorbestimmte Zählwert in vorteilhafter Weise charakteristisch für den konkreten piezoelektrischen Schwingkristall, d.h. insbesondere für die konkrete Form und die konkrete chemische Zusammensetzung des Schwingkristalls, der in der Taktgeberanordnung vorgesehen ist, bei einer vorbestimmten Temperatur der Taktgeberanordnung bzw. des Schwingkristalls oder einer vorbestimmten Temperatur der Umgebung der Taktgeberanordnung bzw. des Schwingkristalls.

Hierbei kann die vorbestimmte Temperatur in vorteilhafter Weise als die Temperatur gewählt sein, bei der die Taktgeberanordnung bzw. die Armbanduhr im Normalbetrieb betrieben werden wird. Als vorbestimmte Temperatur kann vorzugsweise eine Temperatur gewählt werden, die im Wesentlichen einer Mischtemperatur aus einer normalen Hauttemperatur einer gesunden Person, und der Temperatur der Umgebungsluft der Armbanduhr entspricht.

Um am piezoelektrischen Schwingkristall des ersten Taktgebers eine elektrische Spannung anlegen zu können, umfasst der erste Taktgeber ferner vorzugweise Elektroden, die am piezoelektrischen Schwingkristall angeordnet bzw. mit dem piezoelektrischen Schwingkristall verbunden sind.

Es sei an dieser Stelle angemerkt, dass im Rahmen der vorliegenden Erfindung unter "Schwingkristall" i in vorteilhafter Weise kein Rohkristall, sondern ein facettierter Kristall, insbesondere ein geschliffener oder anderweitig bearbeiteter, z.B. geätzter, Kristall verstanden wird.

Ferner ist im Rahmen der vorliegenden Erfindung als Schwingkristall aus einem bestimmten Material ein Schwingkristall gemeint, dessen höchster Anteil aus diesem Material ausgebildet ist, besonders bevorzugt ein Schwingkristall, der vollständig aus diesem Material ausgebildet ist. So ist beispielsweise im Rahmen der vorliegenden Erfindung als ein Turmalin-Schwingkristall ein Schwingkristall gemeint, dessen höchster Anteil aus Turmalin ausgebildet ist, besonders bevorzugt ein Schwingkristall, der vollständig aus Turmalin ausgebildet ist.

Vorzugsweise umfasst die Taktgeberanordnung ferner einen zweiten Taktgeber, der einen piezoelektrischen Schwingkristall umfasst. Der zweite Taktgeber ist hierbei eingerichtet, ein Taktsignal zu erzeugen. Die Ausgabevorrichtung ist eingerichtet, das Taktsignal des zweiten Taktgebers mit dem Taktsignal des ersten Taktgebers zu vergleichen. Durch das Vergleichen des Taktsignals des zweiten Taktgebers mit dem Taktsignal des ersten Taktgebers kann eine Genauigkeit des Taktsignals des ersten Taktgebers überprüft werden.

Insbesondere ist der zweite Taktgeber eingerichtet, das Taktsignal in vorbestimmten Zeitintervallen, z.B. alle 15 Minuten, zu erzeugen. Mit anderen Worten wird der zweite Taktgeber nur in vorbestimmten Zeitintervallen betrieben. Das heißt, dass der Schwingkristall des zweiten Taktgebers nur in vorbestimmten Zeitintervallen zum Schwingen gebracht wird. Somit kann auch der Vergleich zwischen dem Taktsignal des ersten Taktgebers und dem Taktsignal des zweiten Taktgebers in vorbestimmten Zeitintervallen erfolgen. Dadurch kann eine Stromersparnis erzielt werden.

Das Ein- und Ausschalten des zweiten Taktgebers kann vorzugsweise über einen weiteren Impulszähler mit einem Komparator (zweiter Komparator) erfolgen, der vom Ausgangssignal des ersten Komparators angesteuert wird und dieses hochzählt. Wenn der erste Komparator z. B. ein Sekundensignal liefert, dann kann man diesen weiteren Impulszähler bis 1024 (10 bit) zählen lassen (ca. 17 Minuten) und muss ihn nicht mal zurücksetzen. Wird dieser weitere Impulszähler mit mehr als einem Komparator ausgestattet, dann lässt sich der zweite Taktgeber für unterschiedliche Zeitintervalle ein- und ausschalten (z. B. alle 17 Minuten mit 4 s Einschaltdauer). Es ist auch möglich, das Sekundensignal (1 Hz-Signal) mit einem Frequenzteiler zu teilen, wodurch die Periodendauer (hier: 1 s) durch Verdopplungen noch weiter erhöht werden kann. Mit einem 10-bit-Teiler kann man dann auf 1024 s bzw. 17 Minuten kommen und den zweiten Taktgeber entsprechend steuern. Wenn dieser Frequenzteiler genau 10 bit hat und nicht gestoppt wird, dann läuft er immer wieder von vorne los, d. h. alle 17 Minuten wird der zweite Taktgeber eingeschaltet. Wenn der zweite Taktgeber nur mit dem höchstwertigen Bit angesteuert wird, dann läuft er jeweils 8,5 Minuten und wird dann wieder ausgeschaltet. Es kann aber auch noch ein niederwertigeres Bit herangezogen werden: das niedrigstwertige Bit hat eine Periodendauer von 2 s, ist also 1 s eingeschaltet und 1 s ausgeschaltet. Das drittniedrigste Bit beispielsweise (Periodendauer 8s) ist 4 s ein und 4 s aus. Diese beiden Bits können so verschaltet werden, dass der zweite Taktgeber durch die Anstiegsflanke des höchstwertigen Bits eingeschaltet und durch die abfallende Flanke des drittniedrigsten Bits wieder ausgeschaltet wird. Dann läuft er alle 17 Minuten vier Sekunden lang.

Alternativ ist der zweite Taktgeber eingerichtet, ein Taktsignal (zweites Taktsignal) kontinuierlich zu erzeugen.

Vorzugsweise ist die Ausgabevorrichtung eingerichtet, das Nutzsignal auszugeben, wenn ein Zählwert des gezählten aktuellen Taktsignals gleich mit dem vorbestimmten Zählwert ist, nur wenn eine Abweichung zwischen dem Taktsignal des zweiten Taktgebers und dem Taktsignal des ersten Taktgebers kleiner als eine vorbestimmte Abweichung ist. Mit anderen Worten wird das Nutzsignal basierend auf dem Taktsignal des ersten Taktgebers ausgegeben, nur wenn eine Abweichung zwischen dem Taktsignal des zweiten Taktsignals und dem aktuellen Taktsignal kleiner als eine vorbestimmte Abweichung ist.

Nach einem vorteilhaften Ausführungsbeispiel der Erfindung ist der zweite Taktgeber ein Ersatztaktgeber und sein Taktsignal ein Ersatztaktsignal. Wenn eine Abweichung zwischen dem Taktsignal des zweiten Taktgebers und dem Taktsignal des ersten Taktgebers größer als die vorbestimmte Abweichung ist, ist die Ausgabevorrichtung in vorteilhafter Weise eingerichtet, ein Nutzsignal basierend auf dem Ersatztaktsignal des Ersatztaktgebers anstatt basierend auf dem Taktsignal des ersten Taktgebers auszugeben. Mit anderen Worten übernimmt im Falle einer größeren Abweichung zwischen dem Taktsignal des zweiten Taktgebers und dem Taktsignal des ersten Taktgebers als die vorbestimmte Abweichung in vorteilhafterweise der zweite Taktgeber die Rolle des Taktgebers der Taktgeberanordnung der Armbanduhr. Somit kann sichergestellt werden, dass die Taktgeberanordnung ein genaues Nutzsignal ausgibt, auch wenn Störfaktoren vorliegen, die die Genauigkeit des ersten Taktgebers beeinflussen bzw. eine Abweichung des Taktsignals des ersten Taktsignals vom Taktsignal des zweiten Taktgebers hervorrufen. Ein solcher Störfaktor kann beispielsweise die Temperatur sein, bei der die Taktgeberanordnung betrieben wird. Wenn die Temperatur, bei der die Armbanduhr bzw. die Taktgeberanordnung betrieben wird, von der Temperatur abweicht, bei der der vorbestimmte Zählwert des Taktsignals des ersten Taktgebers festgelegt wurde, kann es bei einem Schwingkristall für den ersten Taktgeber, dessen Schwingfrequenz temperaturabhängig sein kann, zu einer Abweichung des Taktsignals des ersten Taktgebers von demjenigen bei der vorbestimmten Temperatur führen.

Der zweite Taktgeber ist vorteilhafterweise derart geformt bzw. gewählt, dass dieser ein konstantes bzw. von Störfaktoren unabhängiges oder im Vergleich zum ersten Taktgeber für Störfaktoren weniger empfindliches Taktsignal erzeugen kann, so dass dieses Taktsignal als Ersatztaktsignal der Taktgeberanordnung verwendet werden kann.

Insbesondere wenn der zweite Taktgeber einen piezoelektrischen Schwingkristall aus Quarz umfasst, kann das auf dem Taktsignal des zweiten Taktgebers basierende Nutzsignal mittels eines Frequenzteilers erzeugt werden. Der Frequenzteiler kann dabei Teil der Ausgabevorrichtung oder als separates Element ausgebildet sein.

Wenn eine Abweichung zwischen dem Taktsignal des zweiten Taktgebers und dem aktuellen Taktsignal größer als die vorbestimmte Abweichung ist, kann alternativ zum Ausgeben eines Nutzsignals basierend auf dem Taktsignal des zweiten Taktgebers die Ausgabevorrichtung in vorteilhafter Weise eingerichtet sein, den vorbestimmten Zählwert mittels eines vorbestimmten Korrekturfaktors zu korrigieren. Dabei ist die Ausgabevorrichtung ferner eingerichtet, das Nutzsignal auszugeben, wenn der Zählwert des Taktsignals des ersten Taktgebers gleich mit dem korrigierten vorbestimmten Zählwert ist.

Die Genauigkeit einer frequenzgesteuerten Uhr mit einem piezoelektrischen Schwingkristall als Taktgeber für die Uhr ist vor allem davon abhängig, dass der piezoelektrische Schwingkristall die genau gleichen Bedingungen vorfindet und somit eine absolut konstante Schwingfrequenz hat. Dabei kann die Bedingung der Temperatur die größte Schwingfrequenzänderung auslösen, was bedeutet, dass eine Temperatur-Korrektur in der Uhr der wichtigste Regelmechanismus ist, der die Genauigkeit der Uhr sicherstellt.

Um eine genaue Korrektur des vorbestimmten Zählwertes bei einer Temperaturdifferenz zu erreichen, kann der vorbestimmte Korrekturfaktor bevorzugt auf einer vorbestimmten Temperaturabhängigkeit der Schwingfrequenz des piezoelektrischen Schwingkristalls des ersten Taktgebers, einer vorbestimmten Temperaturabhängigkeit der Schwingfrequenz des piezoelektrischen Schwingkristalls des zweiten Taktgebers und einer Differenz zwischen einem Zählwert des gezählten Taktsignals des ersten Taktgebers und einem Zählwert des gezählten Taktsignals des zweiten Taktgebers basieren. Dabei weist in vorteilhafter Weise die Schwingfrequenz des piezoelektrischen Schwingkristalls des ersten Taktgebers eine unterschiedliche Temperaturabhängigkeit als die Schwingfrequenz des piezoelektrischen Schwingkristalls des zweiten Taktgebers auf. Mit anderen Worten hat der piezoelektrische Schwingkristall des ersten Taktgebers ein anderes Schwingverhalten in Abhängigkeit von der Temperatur als der piezoelektrische Schwingkristall des zweiten Taktgebers. Dies kann insbesondere dadurch erreicht werden, dass der piezoelektrische Schwingkristall des ersten Taktgebers und der piezoelektrische Schwingkristall des zweiten Taktgebers aus unterschiedlichen Materialien und/oder mit unterschiedlichen Geometrien ausgebildet sind und/oder sich durch mindestens eine Eigenschaft voneinander unterscheiden, die einen Einfluss auf das Schwingungsverhalten in Abhängigkeit von der Temperatur hat. Eine solche Eigenschaft kann beispielsweise die Art der Schwingung, die chemische Komposition oder die Reinheit der piezoelektrischen Schwingkristalle sein. Somit können beispielsweise zwei Turmaline mit unterschiedlicher Geometrie oder Schwingungsart oder ein Turmalin und ein Amethyst als die Schwingkristalle des ersten Taktgebers und des zweiten Taktgebers verwendet werden.

Mit anderen Worten sollten in vorteilhafter Weise die Temperaturabhängigkeiten des ersten Taktgebers und des zweiten Taktgebers vorliegen. Diese werden vor Erstellen der Armbanduhr in vorteilhafter Weise mit Hilfe von verschiedenen Frequenzmessungen bei verschiedenen Temperaturen erstellt. Sodann wird insbesondere eine sich daraus ableitende Kurve errechnet, welche für jede Temperatur eine bestimmte Schwingfrequenzabweichung darstellt. Wenn also beispielsweise eine Temperaturabweichung von einer vorbestimmten Temperatur (vorgegebene Normtemperatur) von -5 °C vorliegt, beträgt die Schwingfrequenzabweichung einen Wert, wobei beispielsweise bei einer Temperaturabweichung von -8°C die Schwingfrequenzabweichung einen anderen Wert beträgt. Nach Erstellen der FrequenzDifferenz-Kurve aus dem Vergleich der beiden Temperaturabhängigkeiten der Schwingfrequenzen der beiden Schwingkristalle des ersten Taktgebers und des zweiten Taktgebers wird eine weitere Kurve erstellt, die wiederum auf der Temperaturabhängigkeit der Schwingfrequenz des ersten Taktgebers basiert. Diese enthält in vorteilhafter Weise die Korrekturwerte, die für jeden °C Temperaturdifferenz den Faktor darstellen, um welchen der vorbestimmte Zählwert korrigiert werden muss, so dass dieser an die veränderte Temperatur angepasst wird.

Sodann kann bei jeder ermittelten Schwingfrequenzdifferenz bzw. bei jeder ermittelten Differenz zwischen einem Zählwert des gezählten Taktsignals des ersten Taktgebers und einem Zählwert des gezählten Taktsignals des zweiten Taktgebers der vorbestimmte Zählwert so korrigiert werden, dass sichergestellt wird, dass das Nutzsignal immer dieselbe Frequenz unabhängig von potentiellen Temperaturschwankungen, z. B. 1Hz, hat.

Dies ist insbesondere vorteilhaft, wenn die Schwingfrequenz des piezoelektrischen Schwingkristalls des ersten Taktgebers stark anfällig für Temperaturschwankungen ist. Ein Beispiel für einen solchen Schwingkristall kann Turmalin sein. Der Turmalin ist ein individueller Schwingkristall, bei dem die Temperaturabhängigkeit der Schwingfrequenz nicht unbedingt einer klaren Norm unterliegt. Dies bedeutet, dass die Frequenzänderung bei einem Schwingkristall aus Turmalin anders sein kann als bei einem anderen Schwingkristall aus Turmalin mit derselben Geometrie. Diese Abweichung kommt bei einer Quarzarmbanduhr kaum vor, da die Schwingquarze, die für solche Uhren verwendet werden, in der Regel synthetisch hergestellt werden und daher die Temperaturabhängigkeit der Schwingfrequenz bei allen Schwingquarzen mit derselben Geometrie in etwa gleich verläuft. Nichtsdestotrotz zeigt auch Quarz eine Temperaturabhängigkeit der Schwingfrequenz, die in einer entsprechenden Kurve erfasst werden kann. Somit kann eine Korrektur des vorbestimmten Zählwertes auch im Falle eines als Quarzkristall ausgebildeten Schwingkristalls für den ersten Taktgeber in einer Erhöhung der Genauigkeit der Armbanduhr resultieren.

Wie sich aus der obigen Beschreibung ergibt, muss der Schwingkristall des zweiten Taktgebers kein Quarzkristall sein, um die Korrektur des vorbestimmten Zählwertes zu erzielen. Mit anderen Worten muss die oben beschriebene Vergleichskurve der beiden Schwingkristalle nicht aus dem Vergleich des piezoelektrischen Schwingkristalls des ersten Taktgebers mit einem Schwingquarz erstellt werden, sondern sie kann genauso gut aus dem Vergleich des piezoelektrischen Schwingkristalls des ersten Taktgebers mit einem anderen piezoelektrischen Schwingkristall erstellt werden. Beispielsweise können die Schwingkristalle sowohl des ersten Taktgebers als auch des zweiten Taktgebers aus Turmalin ausgebildet sein. Allerdings müssen dann beide Schwingkristalle mit Hinblick auf die Abhängigkeit deren Schwingfrequenz von der Temperatur vermessen werden, während bei einem Schwingquarz normalerweise die Temperatur-Abweichungs-Frequenz-Kurve entweder schon bekannt ist, oder bei einer ganzen Serie von Armbanduhren nur ein einziges Mal bei einem Schwingquarz erstellt werden muss, da man davon ausgehen kann, dass diese bei allen synthetisch herstellten Schwingquarzen analog verläuft.

Vorzugsweise kann die Taktgeberanordnung einen Temperatursensor umfassen. Der Temperatursensor ist eingerichtet, eine Temperatur des ersten Taktgebers und/oder einer Umgebung des ersten Taktgebers zu erfassen und diese mit einer vorbestimmten Temperatur zu vergleichen.

Wenn eine Abweichung zwischen der Temperatur des ersten Taktgebers und/oder einer Umgebung des ersten Taktgebers und der vorbestimmten Temperatur größer als eine vorbestimmte Temperaturabweichung ist, ist die Ausgabevorrichtung vorteilhafterweise eingerichtet, den vorbestimmten Zählwert basierend auf der erfassten Temperatur zu korrigieren. Weiterhin ist die Ausgabevorrichtung eingerichtet, das Nutzsignal basierend auf dem ersten Taktgeber auszugeben, wenn der Zählwert des gezählten Taktsignals des ersten Taktgebers gleich mit dem korrigierten vorbestimmten Zählwert ist. Somit können bei der Taktgeberanordnung auch piezoelektrische Schwingkristallen aus Materialien, z.B. Turmalinarten, benutzt werden, deren Schwingfrequenz temperaturabhängig ist.

Alternativ oder zusätzlich zu der Korrektur des vorbestimmten Zählwertes basierend auf der erfassten Temperatur kann die Armbanduhr in vorteilhafter Weise ferner eine Heizvorrichtung aufweisen. Die Heizvorrichtung ist eingerichtet, im Falle einer Temperaturabweichung zwischen der Temperatur des ersten Taktgebers und/oder einer Umgebung des ersten Taktgebers und der vorbestimmten Temperatur größer als eine vorbestimmte Temperaturabweichung den ersten Taktgeber auf die vorbestimmte Temperatur zu heizen. Das Erkennen einer Temperaturabweichung zwischen der Temperatur des ersten Taktgebers und/oder einer Umgebung des ersten Taktgebers und der vorbestimmten Temperatur kann hier anstelle des Temperatursensors auch durch den oben beschriebenen Mechanismus des Vergleichs der Schwingfrequenzen der Schwingkristallen des ersten Taktgebers und des zweiten Taktgebers miteinander erfolgen. Dies ist möglich, da aus der Differenz der Schwingfrequenzen der beiden Schwingkristalle die aktuelle Temperatur des ersten Taktgebers und/oder dessen Umgebung bestimmt werden kann. Somit ist dann auch die Differenz zwischen der aktuellen Temperatur und der vorbestimmten Temperatur bekannt, die durch die Heizvorrichtung eliminiert werden muss.

Das Verhindern einer Frequenzabweichung des Taktsignals des ersten Taktgebers aufgrund einer Temperaturabweichung der Temperatur des ersten Taktgebers und/oder einer Umgebung des ersten Taktgebers von der vorbestimmten Temperatur mittels eines der beschriebenen Korrekturmechanismen kann besonders vorteilhaft sein, da die Armbanduhr am Handgelenk einer Person getragen wird, die aber nicht immer eine konstante Temperatur aufweist. Z.B. wäre im Falle einer Krankheit eine Armbanduhr mit einer Taktgeberanordnung mit einem ersten Taktgeber aus Turmalin, dessen Schwingfrequenz von der Temperatur abhängt, ohne den vorgeschlagenen Temperaturkorrekturmechanismus nicht taktgenau. Hätte beispielsweise der Träger der Armbanduhr etwas erhöhte Temperatur (z.B. 38°C statt 36°C), so könnte die Armbanduhr ohne den zuvor beschriebenen Temperaturmechanismus pro Tag z.B. 8 Sekunden nachgehen. Die Genauigkeit der Armbanduhr wäre beeinflusst auch im Falle, dass die Armbanduhr nicht immer getragen wird.

Vorzugsweise umfasst die Taktgeberanordnung ferner einen dritten Taktgeber. Der dritte Taktgeber umfasst einen piezoelektrischen Schwingkristall und ist eingerichtet, ein Taktsignal zu erzeugen. Hierbei ist die Ausgabevorrichtung eingerichtet, das Taktsignal des dritten Taktgebers, das Taktsignal des zweiten Taktgebers und das Taktsignal des ersten Taktgebers miteinander zu vergleichen. Mit der Einführung des dritten Taktgebers, beispielsweise eines synthetischen standardisierten Quarzkristalls, können, wenn Schwingfrequenzabweichungen zwischen allen drei Schwingkristallen gemessen werden, auch Abweichungen festgestellt werden, die sich nicht auf eine Temperaturabweichung, sondern auf eine Alterung der Schwingkristalle, zurückführen lassen Somit können auch diese altersbedingten Frequenzabweichungen korrigiert werden. Mit Alterung ist eine Schwingfrequenzabweichung gemeint, die im Laufe der Zeit durch Eindringen von Fremdatomen in die Kristalle oder andere zeitbedingte Umständen auftritt.

Es sei angemerkt, dass im Rahmen der Erfindung der erste Taktgeber der primäre Taktgeber der Armbanduhr ist. Der zweite Taktgeber und/oder der dritte Taktgeber kann/können als Ersatztaktgeber dienen, wenn festgestellt wird, dass die Taktgenauigkeit des ersten Taktgebers nicht hoch genug ist, und/oder sind als Kontroll-Taktgeber zu verstehen, damit eine Genauigkeit des ersten Taktgebers kontrolliert und gegebenenfalls korrigiert werden kann.

Nach einer vorteilhaften Ausgestaltung der Erfindung umfasst die Armbanduhr ferner eine Antriebsvorrichtung und eine mechanische Uhranzeigevorrichtung. Dabei ist die Antriebsvorrichtung eingerichtet, das mittels der Ausgabevorrichtung der Taktgeberanordnung ausgegebene Nutzsignal zu empfangen und im Ansprechen darauf die mechanische Uhranzeigevorrichtung zum Anzeigen der Uhr zu bewegen. Eine solche Armbanduhr kann im Rahmen der Erfindung als Armbanduhr mit mechanischem Zeigerwerk bezeichnet werden.

Vorzugsweise umfasst die Antriebsvorrichtung ein Antriebselement und insbesondere auch eine Übersetzungseinrichtung, die das Antriebselement mit der mechanischen Uhranzeigevorrichtung verbindet und eine Bewegung des Antriebselements in eine Bewegung der mechanischen Uhranzeigevorrichtung übersetzt.

Das Antriebselement kann vorzugsweise als elektrischer Schrittmotor, insbesondere als ein Lavet-Schrittmotor, oder als eine andere Art eines elektromechanischen Antriebs ausgebildet sein. Die Übersetzungseinrichtung kann vorzugsweise als ein Räderwerk ausgebildet sein. Das Antriebselement kann alternativ mit der mechanischen Uhranzeigevorrichtung direkt verbunden sein, d.h. ohne die Zwischenschaltung einer Übersetzungseinrichtung.

Die mechanische Uhranzeigevorrichtung kann vorzugsweise mindestens einen Zeiger und/oder ein Zifferblatt, insbesondere mit mindestens einer Zeitmarkierung, aufweisen. Dabei kann die Antriebsvorrichtung eingerichtet sein, den mindestens einen Zeiger und/oder das Zifferblatt der Uhranzeigevorrichtung zu bewegen bzw. zu rotieren.

Nach einer alternativen vorteilhaften Ausgestaltung der Erfindung kann die Armbanduhr als elektronische Armbanduhr ausgebildet sein. Dabei umfasst die Armbanduhr neben der Taktgeberanordnung eine elektronische Schaltung und eine elektronische Uhranzeigevorrichtung. Die elektronische Schaltung ist dabei eingerichtet, das mittels der Ausgabevorrichtung der Taktgeberanordnung ausgegebene Nutzsignal zu empfangen und im Ansprechen darauf ein Signal an die Uhranzeigevorrichtung zum Anzeigen der Armbanduhr auszugeben.

Der piezoelektrische Schwingkristall des ersten Taktgebers und/oder des zweiten Taktgebers und/oder des dritten Taktgebers kann ein natürlicher oder synthetischer Kristall sein. Insbesondere kann der piezoelektrische Schwingkristall des ersten Taktgebers und/oder des zweiten Taktgebers und/oder des dritten Taktgebers ein natürlicher Turmalin, Citrin, Amethyst, Schweizer Bergkristall oder ein synthetischer Quarzkristall sein. Es sei angemerkt, dass Citrin und Amethyst Farbvarianten von (natürlichem) Quarz sind. Insbesondere ist Citrin die gelbfarbige Varietät und Amethyst die violette Varietät von Quarz.

Wenn der piezoelektrische Schwingkristall des ersten Taktgebers und/oder des zweiten Taktgebers und oder des dritten Taktgebers ein Quarz-Schwingkristall ist, ist der piezoelektrische Schwingkristall vorzugsweise als ein Gabelschwinger mit zwei Zinken ausgebildet. Alternativ zum Gabelschwinger kann der piezoelektrische Schwingkristall auch die Form eines Plättchens aufweisen. Mit anderen Worten kann der piezoelektrische Schwingkristall auch als Quarzplättchen ausgebildet sein. Bevorzugt ist das Quarzplättchen rund. Es ist aber auch möglich, dass das Quarzplättchen rechteckig ist.

Gemäß einem vorteilhaften Ausführungsbeispiel beträgt die Schwingfrequenz des piezoelektrischen Schwingkristalls des ersten Taktgebers 8888 Hz oder 88888 Hz. Das heißt mit anderen Worten, dass die Frequenz des Taktsignals 8888 Hz oder 88888 Hz beträgt bzw. dass der vorbestimmte Zählwert entsprechend gleich 8888 oder 88888 ist. Dabei kann der piezoelektrische Schwingkristall des ersten Taktgebers vorzugsweise ein Quarz-Schwingkristall, insbesondere ein synthetischer Quarz-Schwingkristall, sein.

Gemäß einem vorteilhaften Ausführungsbeispiel ist die Ausgabevorrichtung eingerichtet, das Nutzsignal mit einer Frequenz von 8 Hz auszugeben, wenn der Zählwert des gezählten Taktsignals des ersten Taktgebers gleich mit einem vorbestimmten Zählwert ist. Das heißt, dass eine Schwingfrequenz des piezoelektrischen Schwingkristalls, mit anderen Worten die Frequenz des Taktsignals oder der vorbestimmte Zählwert derart eingestellt sind, dass das Nutzsignal die Frequenz von 8Hz hat. Dabei kann der piezoelektrische Schwingkristall des ersten Taktgebers vorzugsweise ein Quarz-Schwingkristall, insbesondere ein synthetischer Quarz-Schwingkristall, sein.

Wenn die Schwingfrequenz des piezoelektrischen Schwingkristalls des ersten Taktgebers 8888 Hz oder 88888 Hz beträgt und die Ausgabevorrichtung eingerichtet ist, das Nutzsignal mit einer Frequenz von 8 Hz auszugeben, ist der vorbestimmte Zählwert auf 1111 bzw. 11111 eingestellt. Somit wird durch die Ausgabevorrichtung ein Nutzsignal ausgegeben, wenn der Impulszähler 1111 bzw. 11111 Impulse zählt, d.h. wenn der Zählwert des gezählten Taktsignals des ersten Taktgebers gleich 1111 bzw. 11111 ist. Bei dieser Ausgestaltung der Armbanduhr beträgt die Frequenz des Taktsignals 8888 Hz oder 88888 Hz und die Frequenz des Nutzsignals 8 Hz.

Wenn die Schwingfrequenz des piezoelektrischen Schwingkristalls des ersten Taktgebers 8888 Hz beträgt und der piezoelektrische Schwingkristall ein Quarz-Schwingkristall, insbesondere ein synthetischer Quarz-Schwingkristall, ist und als Gabelschwinger mit zwei Zinken ausgebildet ist, beträgt die Länge jeder Zinke vorzugsweise 3,02127 mm, die Dicke jeder Zinke vorzugsweise 0,3 mm und die Tiefe jeder Zinke wäre variabel, könnte also z.B. 0,6 mm betragen. Wenn die Schwingfrequenz des piezoelektrischen Schwingkristalls des ersten Taktgebers 88888 Hz beträgt und der piezoelektrische Schwingkristall ein Quarz-Schwingkristall, insbesondere ein synthetischer Quarz-Schwingkristall, ist und als Gabelschwinger mit zwei Zinken ausgebildet ist, beträgt die Länge jeder Zinke vorzugsweise 0,55155 mm, die Dicke jeder Zinke vorzugsweise 0,1 mm und die Tiefe jeder Zinke entweder 0,3 mm oder einen anderen praktikablen Wert, da die Tiefe variabel ist und die Frequenz nicht beeinflusst.

Die Länge einer jeweiligen Zinke entspricht insbesondere der Abmessung der jeweiligen Zinke in einer Richtung parallel oder im Wesentlichen parallel zur Y-Kristallachse, die Dicke einer jeweiligen Zinke der Abmessung der jeweiligen Zinke in einer Richtung parallel oder im Wesentlichen parallel zur X-Kristallachse und die Tiefe einer jeweiligen Zinke der Abmessung der jeweiligen Zinke in einer Richtung parallel oder im Wesentlichen parallel zur Z-Kristallachse des piezoelektrischen Schwingkristalls des ersten Taktgebers, nämlich des Quarz-Schwingkristalls. "Im Wesentlichen parallel" bedeutet insbesondere einen Winkel von bis zu 20 Grad, bevorzugt 10 Grad, ferner bevorzugt 5 Grad, zu der jeweiligen Achse. Die Z-Kristallachse entspricht einer kristallographischen Longitudinalachse des Quarz-Rohkristalls oder des synthetischen Ausgangquarzes, aus dem der Quarz-Schwingkristall geformt ist. Die Longitudinalachse ist die Achse, die die Wachstumsrichtung oder die Richtung der Kristallisation des Quarzes darstellt. Beim Quarz ist die Kristallstruktur um die Longitudinalachse hexagonal symmetrisch. Die Z-Kristallachse wird auch als die optische Achse des Quarzes verstanden. Die X-Kristallachse wird beim Quarz als jene Achse verstanden, die einerseits senkrecht zur Z-Kristallachse (Longitudinalachse) verläuft und bezogen auf den als Hexagon ausgebildeten Querschnitt des Quarzkristalls, durch zwei sich gegenüberliegende Kanten (von den 6 vorhandenen Kanten) des Quarzkristalls verläuft. Somit gibt es beim Quarz drei mögliche X-Kristallachsen. Die Y-Kristallachse wird beim Quarz als jene Achse verstanden, die parallel zum Normalenvektor von jeweils zwei sich gegenüberliegenden der sechs Quarzflächen verläuft, welche parallel zur Longitudinalachse des Quarzes verlaufen. Somit besitzt der Quarz drei mögliche Y-Kristallachsen.

Vorzugsweise kann der piezoelektrische Schwingkristall des ersten Taktgebers und/oder des zweiten Taktgebers und/oder des dritten Taktgebers ein Turmalin-Schwingkristall sein und die Form eines Plättchens, insbesondere eines runden Plättchens, aufweisen. Diese Form ist besonders vorteilhaft für den Turmalin-Schwingkristall, da ein Turmalin-Rohkristall in der Regel nicht absolut rein und homogen ist wie beispielsweise ein synthetischer Quarz-Rohkristall, aus dem bevorzugt ein Quarz-Schwingkristall als Gabelschwinger geformt wird. Weil die Zinken eines Gabelschwingers je nach gewünschte Schwingfrequenz oft nicht so dick sind, wäre bei einem Turmalin-Gabelschwinger im Laufe der Jahre durch die ständige Vibration eine Veränderung des Gabelschwingers und somit auch seiner Schwingfrequenz wegen natürlicher Mineraleinlagerungen, Zwillingslinien oder Struktur-Veränderungen nicht auszuschließen. Dies kann jedoch durch die Plättchen-Form verhindert oder zumindest reduziert werden.

Nach Möglichkeit sollte das Turmalin-Plättchen nicht sehr groß sein. Dadurch wird die Wahrscheinlichkeit, dass sich eine Fehlstelle im Turmalin-Schwingkristall befindet, die im Laufe der Zeit dann Probleme bereitet, verringert. Im Falle eines rechteckigen Plättchens kann es vorteilhaft sein, wenn eine Länge einer Seite des Plättchens zwischen 2,9 mm und 3,1 mm, insbesondere 3 mm, beträgt. Wenn der piezoelektrische Schwingkristall die Form eines runden Plättchens aufweist, kann es vorteilhaft sein, wenn ein Durchmesser des runden Plättchens zwischen 2,9 mm und 3,1 mm, insbesondere 3 mm, beträgt.

Dabei ist ein Normalenvektor einer Hauptfläche des jeweiligen Plättchens insbesondere parallel zur Longitudinal-Kristallachse des entsprechenden Turmalin-Schwingkristalls oder in einem Winkel von 45° zur Longitudinal-Kristallachse des entsprechenden Turmalin-Schwingkristalls geneigt.

Alternativ kann der piezoelektrische Schwingkristall des ersten Taktgebers und/oder des zweiten Taktgebers und/oder des dritten Taktgebers ein Amethyst-Schwingkristall oder ein Citrin-Schwingkristall sein und die Form eines Plättchens, insbesondere eines runden Plättchens, aufweisen. Dabei ist eine Hauptfläche des Plättchens insbesondere parallel zu einer Ebene, die durch die Z-Kristallachse und die Y-Kristallachse oder durch die Z-Kristallachse und die X- Kristallachse des piezoelektrischen Schwingkristalls definiert ist. Die Z-Kristallachse entspricht einer kristallographischen Longitudinalachse des Rohkristalls, aus dem der piezoelektrische Schwingkristall geformt ist.

Der Begriff "Plättchen" bedeutet insbesondere ein scheibenförmiges Element. Somit kann im Rahmen der Erfindung ein Plättchen auch als Scheibe bezeichnet werden. Die Hauptfläche entspricht einer flachen Seite des Plättchens.

Als Kristallachse des piezoelektrischen Schwingkristalls wird im Rahmen der Erfindung insbesondere eine Achse des Kristallgitters des piezoelektrischen Schwingkristalls verstanden. Die Kristallachse entspricht im Rahmen der Erfindung in vorteilhafter Weise einer kristallographischen Achse eines Rohkristalls, aus dem der piezoelektrische Schwingkristall geformt wird.

Ein weiterer Aspekt der vorliegenden Erfindung bezieht sich auf ein Verfahren zum Herstellen einer Armbanduhr mit einer Taktgeberanordnung, insbesondere einer zuvor beschriebenen Armbanduhr mit einer zuvor beschriebenen Taktgeberanordnung. Das Verfahren umfasst die folgenden Schritte:
- Bereitstellen eines ersten Taktgebers, der einen piezoelektrischen Schwingkristall mit einer vorbestimmten Schwingfrequenz umfasst und eingerichtet ist, ein Taktsignal zu erzeugen,
- Bereitstellen eines Impulszählers, der eingerichtet ist, ein Taktsignal des ersten Taktgebers zu zählen,
- Bereitstellen einer Ausgabevorrichtung,
- Speichern eines vorbestimmten Zählwertes, der aus der vorbestimmten Schwingfrequenz ableitbar ist, in einen Speicher des Impulszählers oder der Ausgabevorrichtung,
- Einrichten der Ausgabevorrichtung, um ein Nutzsignal auszugeben, wenn ein Zählwert des durch den Impulszähler gezählten Taktsignals des ersten Taktgebers gleich mit dem vorbestimmten Zählwert ist, und
- Einbauen des ersten Taktgebers, des Impulszählers und der Ausgabevorrichtung in die Armbanduhr.

Ferner bevorzugt umfasst das Verfahren zum Herstellen der Armbanduhr die Schritte des Bereitstellens einer Antriebsvorrichtung, d.h. eines Antriebselementes und gegebenenfalls einer Übersetzungsvorrichtung, des Bereitstellens einer Stromversorgungsvorrichtung, z.B. einer Knopfbatterie und/oder eines Akkus und/oder eines kontinuierlichen Stromerzeugers (z.B. Thermogenerator), und/oder des Bereitstellens einer mechanischen Uhranzeigevorrichtung.

Das Antriebselement kann wie zuvor beschrieben insbesondere als ein elektrischer Schrittmotor, vorzugsweise ein Lavet-Schrittmotor, und die Übersetzungsvorrichtung als Räderwerk ausgebildet sein. Das Räderwerk ist vorteilhafter Weise eingerichtet, die Frequenz des Nutzsignals, bei welcher sich der elektrische Schrittmotor einen Schritt weiterbewegt, in die Bewegung der mechanischen Uhranzeigevorrichtung umzusetzen. Dabei kann die Frequenz des Nutzsignals so übersetzt werden, dass sich der Sekundenzeiger pro Sekunde um 6° weiterdreht, sich der Minutenzeiger pro Minute 6° weiterdreht und der Stundenzeiger sich pro Stunde um 30° weiterdreht.

Außerdem können zum Herstellen der Armbanduhr weitere Komponenten wie beispielsweise eine Krone, ein Zifferblatt, ein Uhrglas, Werkschalter usw. bereitgestellt und neben dem ersten Taktgeber, dem Impulszähler und der Ausgabevorrichtung in ein Gehäuse der Armbanduhr eingebaut bzw. am Gehäuse der Armbanduhr befestigt werden.

Vorzugsweise umfasst der Schritt des Bereitstellens des ersten Taktgebers mit dem piezoelektrischen Schwingkristall, der die vorbestimmte Schwingfrequenz aufweist, die Schritte des Bereitstellens eines beliebigen piezoelektrischen Schwingkristalls, des Erzeugens einer Schwingung des piezoelektrischen Schwingkristalls und des Vermessens des schwingenden piezoelektrischen Schwingkristalls mittels eines Frequenzzählers zum Bestimmen seiner Schwingfrequenz. Die gemessene Schwingfrequenz entspricht dabei der vorbestimmten Schwingfrequenz. Somit kann ein beliebiger piezoelektrischer Schwingkristall verwendet werden bzw. ein Rohkristall zum Herstellen eines piezoelektrischen Schwingkristalls beliebig bearbeitet werden, wobei seine vermessene Schwingfrequenz als die vorbestimmte Schwingfrequenz benutzt wird, aus der der vorbestimmte Zählwert abgeleitet wird.

Nach einem vorteilhaften Ausführungsbeispiel umfasst der Schritt des Bereitstellens des ersten Taktgebers mit dem piezoelektrischen Schwingkristall, der die vorbestimmte Schwingfrequenz aufweist, die Schritte des Auswählens einer Schwingfrequenz als die vorbestimmte Schwingfrequenz und des Formgebens, insbesondere des Schleifens oder eines anderen formgebenden Verfahrens wie des Ätzens, oder einer Feinkorrektur durch Materialabtragung mittels eines Lasers, eines piezoelektrischen Schwingkristalls aus einem Rohkristall derart, dass der Schwingkristall die vorbestimmte Schwingfrequenz aufweist. Mit anderen Worten wird in vorteilhafter Weise ein piezoelektrischer Schwingkristall geformt, damit dieser in seiner Endform eine bewusst ausgewählte und nicht eine beliebige Schwingfrequenz aufweist. Somit kann die Armbanduhr mit einem ersten Taktgeber ausgestattet sein, der einen piezoelektrischen Schwingkristall mit einer gemäß dem Wunsch des Trägers der Armbanduhr individualisierte Schwingfrequenz aufweist. Zum Beispiel kann das Geburtsdatum des Trägers der Armbanduhr als die Schwingfrequenz des piezoelektrischen Schwingkristalls des ersten Taktgebers gewählt werden.

Nach einem vorteilhaften Ausführungsbeispiel wird die Frequenz von 8888 Hz oder 88888 Hz als die vorbestimmte Schwingfrequenz des piezoelektrischen Schwingkristalls ausgewählt. Das heißt, dass der piezoelektrische Schwingkristall derart geformt wird, dass seine Schwingfrequenz 8888 Hz oder 88888 Hz beträgt.

Nach einem vorteilhaften Ausführungsbeispiel wird/werden die vorbestimmte Schwingfrequenz und/oder der vorbestimmte Zählwert derart ausgewählt, dass die Ausgabevorrichtung eingerichtet ist, das Nutzsignal mit einer Frequenz von 8 Hz auszugeben, wenn der Zählwert des gezählten Taktsignals des ersten Taktgebers mit einem vorbestimmten Zählwert übereinstimmt.

Wenn die Frequenz von 8888 Hz oder 88888 Hz als die vorbestimmte Schwingfrequenz des piezoelektrischen Schwingkristalls des ersten Taktgebers ausgewählt wird und das Nutzsignal mit einer Frequenz von 8 Hz ausgegeben werden soll, wird der vorbestimmte Zählwert auf 1111 bzw. 11111 eingestellt.

Zum Bereitstellen des piezoelektrischen Schwingkristalls des ersten Taktgebers mit einer Schwingfrequenz von 8888 Hz, wird vorzugsweise ein Quarz-Schwingkristall als Gabelschwinger mit zwei Zinken ausgebildet. Dazu wird der Gabelschwinger aus einer Quarzscheibe eines Quarz-Rohkristalls oder eines synthetischen Quarzkristalls geschnitten. Die Quarzscheibe wird in vorteilhafter Weise in einem Winkel von 90° zur kristallographischen Longitudinalachse aus dem Quarz-Rohkristall oder dem synthetischen Quarzkristall ausgeschnitten, bzw. einem Winkel, der im Wesentlichen diesem Winkel entspricht. Der Gabelschwinger wird in einem nächsten Schritt mit Elektroden versehen und kontaktiert. Der mit den Elektroden versehene Gabelschwinger wird in einem nächsten Schritt in eine Schutzhülle, insbesondere eine Vakuumglocke, eingelassen, um eine Durchwanderung von Fremdatomen aus der Umgebungsluft zu verhindern und ein freies Schwingen zu erleichtern. Des Weiteren wird eine Oszillatorschaltung aufgebaut, welche den Gabelschwinger in der vorbestimmten Frequenz vom 8888 Hz oder 88888 Hz zum Schwingen bringt. Die Oszillatorschaltung und der Gabelschwinger bilden dann den ersten Taktgeber. Des Weiteren wird ein Impulszähler zur Verfügung gestellt, welcher die Frequenz von 8.888 Hz oder 88888 Hz des Taktsignals auf die gewünschte Frequenz von 8 Hz herunterbricht. Die Oszillatorschaltung, welche den Gabelschwinger zum Schwingen anregt, und der Impulszähler befinden sich bevorzugt auf ein und demselben Micro-Chip. Diese beiden Einheiten könnten aber auch getrennt voneinander bereitgestellt werden.

Nach einem vorteilhaften Ausführungsbeispiel der Erfindung umfasst der Schritt des Bereitstellens des ersten Taktgebers und/oder des zweiten Taktgebers und/oder des dritten Taktgebers die folgenden Schritte:
- Formgeben, insbesondere durch Schleifen oder Ätzen, eines piezoelektrischen Schwingkristalls aus einem Rohkristall, insbesondere nach einer bestimmten Ausrichtung der kristallographischen Achsen des Rohkristalls,
- Anlegen von Elektroden an den Schwingkristall, z.B. durch Aufbringen einer hauchdünnen Goldschicht auf die Oberfläche des Schwingkristalls, bevorzugt in einem lithographischen Verfahren,
- Verbinden der an dem Schwingkristall anliegenden Elektroden mit einer Oszillatorschaltung,
- Erzeugen einer Schwingung des Schwingkristalls,
- Vermessen des Schwingkristalls und Bestimmen seiner Schwingfrequenz, also der Anzahl der Schwingungen innerhalb des Zeitraums von einer Sekunde, mithilfe eines Frequenzzählers,
- Einfassen des Schwingkristalls in eine Halterung, insbesondere wobei der Schwingkristall in der Halterung ohne eine große Dämpfung zu erfahren schwingen kann, und Verbinden der Elektroden mit zwei Anschlussdrähten,
- Einbetten des Schwingkristalls in eine Schutzhülle, bevorzugt in eine Vakuumglocke aus Glas oder Metall, und
- Bereitstellen einer Oszillatorschaltung, die eingerichtet wird, den Schwingkristall auf der vorgefundenen Schwingfrequenz zum Schwingen zu bringen.

Es sei angemerkt, dass eine Oszillatorschaltung in vorteilhafter Weise eine elektronische Schaltung ist.

Insbesondere wenn der piezoelektrische Schwingkristall des ersten Taktgebers und/oder des zweiten Taktgebers und/oder des dritten Taktgebers ein Turmalin-Schwingkristall ist und die Form eines Plättchens aufweist, wie zuvor beschrieben, wird der jeweilige Taktgeber wie folgend bereitgestellt:
Zunächst wird der Turmalin-Schwingkristall in Form eines Plättchens bereitgestellt. Mit anderen Worten wird ein Turmalin-Plättchen geformt. Dazu kann ein rechteckiges Plättchen aus einem Turmalin-Rohkristall in einem Winkel von 90° oder 45° zur kristallographischen Longitudinalachse des Turmalin-Rohkristalls ausgeschnitten werden, oder in einer anderen optimalen Neigung zur Longitudinalachse, die der speziellen chemischen Komposition der speziellen verwendeten Turmalin-Variante entspricht. Dann kann das rechteckige Plättchen vorzugsweise kreisrund geschliffen werden. In vorteilhafter Weise werden die beiden Hauptflächen des Plättchens poliert.

Es sei an dieser Stelle angemerkt, dass der Turmalin eine trigonale Struktur hat. Mit anderen Worten kristallisiert der Turmalin nicht mit einem hexagonalen Querschnitt des Kristalls, wie der Quarz, sondern trigonal, also in Dreiecksform, mit meist etwas rundlich gebogenen Dreiecksseiten. Die oben beschriebene kristallographische Longitudinalachse kann auch als optische Achse genannt werden. Diese Achse ist als Z-Achse oder oft auch C-Achse bekannt, wird jedoch im Rahmen der Erfindung als L-Achse bezeichnet. Die Longitudinalachse ist die Achse, die die Wachstumsrichtung oder die Richtung der Kristallisation des Turmalins darstellt. Diese Achse ist polar. Bei Erwärmung des Turmalin-Rohkristalls tritt eine pyroelektrische Ladung an den beiden Spitzen des Turmalin-Rohkristalls auf. Insbesondere tritt in einem solchen Fall an der einen Spitze eine positive Ladung und an der anderen Spitze eine negative Ladung auf. Im Rahmen der Erfindung wird jene Achse des Turmalin-Rohkristalls, die senkrecht zur kristallographischen Longitudinalachse steht und durch einen Winkel läuft, welcher sich zwischen zwei von den drei Facetten des Turmalin-Rohkristalls bildet, als TA-Achse (TA: Triangle - Angle) bezeichnet. Weiterhin wird im Rahmen der Erfindung jene Achse des Turmalin-Rohkristalls, die senkrecht zur kristallographischen Longitudinalachse steht und im Wesentlichen parallel zu der Grundausrichtung einer der drei Facetten des Turmalin-Rohkristalls verläuft, als TS-Achse (TS: Turmalin-Seite) bezeichnet. Der Turmalin-Rohkristall kann durch ein Strukturdreieck beschrieben werden, dessen Seiten den Facetten des Turmalin-Rohkristalls zugeordnet sind bzw. folgen. So steht die kristallographische Longitudinalachse senkrecht zur Ebene des Strukturdreiecks. Die TA-Achse steht senkrecht zur kristallographischen Longitudinalachse und läuft durch einen Winkel, welcher sich zwischen zwei von den drei Seiten des Strukturdreiecks ergibt. Die TS-Achse steht senkrecht zur kristallographischen Longitudinalachse und verläuft parallel zu einer der drei Seiten des Strukturdreiecks. Somit hat der Turmalin-Kristall folgende piezoelektrisch-polare Achsen: eine "L"-Achse, drei mögliche "TS"-Achsen und drei mögliche "TA"-Achsen.

Dabei ist ein Normalenvektor einer Hauptfläche des jeweiligen Plättchens insbesondere parallel zur Longitudinal-Kristallachse des entsprechenden Turmalin-Schwingkristalls oder in einem Winkel von 45° zur Longitudinal-Kristallachse des entsprechenden Turmalin-Schwingkristalls geneigt, oder in einem speziellen optimalen Winkel, je nach der spezifischen chemischen Zusammensetzung der speziellen verwendeten Turmalinart.

Im Falle eines Ausschneidens des Plättchens in einem Winkel von 45° zur kristallographischen Longitudinalachse weist der Turmalin-Schwingkristall in Form des Plättchens eine hohe piezoelektrische Aktivität auf. In diesem Fall ist bei einem rechteckigen Plättchen eine Kante des Plättchens parallel zu der TS-Achse oder TA-Achse, wobei die andere Kante 45° zur kristallographischen Longitudinalachse des Turmalin-Rohkristalls geneigt ist.

Nach dem Bereitstellen des Turmalin-Plättchens wird die Schwingfrequenz des Turmalin-Plättchens mit einem Frequenzmessgerät vermessen. Dadurch wird festgestellt, bei welcher Frequenz der Turmalin mit starker Amplitude schwingt.

Hierzu wird das Turmalin-Plättchen zwischen zwei Metall-Plättchen gelegt, welche über zwei Drähte mit dem Frequenzmessgerät verbunden sind. Es wird zunächst ermittelt, ob das Turmalin-Plättchen eine Frequenz mit hoher Amplitude, welche gleichzeitig weit genug entfernt ist von irgendwelchen "Nebenfrequenzen", aufweist. Wenn dies der Fall ist, wird festgestellt, dass das Turmalin-Plättchen als Schwingkristall benutzt werden kann. Dann wird das Turmalin-Plättchen mit Elektroden versehen, bevorzugt durch Aufdampfen (bzw. Sputtering-Verfahren) von Gold-Elektroden. Jedes mögliche andere Verfahren zum Aufbringen der Elektroden ist ebenso anwendbar.

Der Schwingturmalin wird nun fixiert und in eine Halterung eingebaut, die möglichst wenig Dämpfung hat und das freie Schwingen des Turmalins möglichst wenig behindert. Bei einem runden Turmalin-Plättchen ist das Zentrum des Turmalin-Plättchens oftmals der beste Fixierungspunkt, da hier, je nach Schwingungsart, eventuell ein Schwingungsknotenpunkt auftritt, an welchem die Schwingung eventuell eine geringere Amplitude aufweist und dementsprechend eine geringere Dämpfung durch eine Fixierung erfährt.

Das Turmalin-Plättchen wird dann in eine Schutzhülle, insbesondere in eine Vakuumglocke, eingebettet, um eine Durchwanderung mit Fremdatomen zu verhindern und um das luftfreie Schwingen zu ermöglichen.

Danach wird das mit Elektroden versehene und in die Schutzhülle eingebettete Turmalin-Plättchen, d.h. der Turmalin-Schwingkristall, ein weiteres Mal vermessen, wodurch die Hauptfrequenz ermittelt wird. Diese ermittelte Hauptfrequenz wird als die Schwingfrequenz des Turmalin-Schwingkristalls bestimmt.

Zum Bilden des jeweiligen Taktgebers mit einem Turmalin-Schwingkristall wird zum Schluss eine Oszillatorschaltung bereitgestellt, die eingerichtet wird, den Turmalin-Schwingkristall auf der vorgefundenen Schwingfrequenz zum Schwingen zu bringen.

Wenn der piezoelektrische Schwingkristall des ersten Taktgebers und/oder des zweiten Taktgebers und/oder des dritten Taktgebers ein Amethyst-Schwingkristall oder ein Citrin-Schwingkristall ist und die Form eines Plättchens, insbesondere eines runden Plättchens, aufweist, wird zum Bereitstellen des jeweiligen Taktgebers vorzugsweise zunächst der Amethyst-Schwingkristall bzw. Citrin-Schwingkristall in Form eines Plättchens bereitgestellt. Mit anderen Worten wird ein Amethyst-Plättchen bzw. Citrin-Plättchen geformt. Insbesondere im Falle eines Amethyst-Schwingkristalls ist die Plättchen-Form besonders vorteilhaft, da aufgrund von natürlichen Mineraleinlagerungen, Zwillingslinien oder eventuellen Struktur-Unregelmäßigkeiten im Amethyst-Rohkristall Frequenzen und Nebenfrequenzen ergeben, die nicht vorhersehbar oder berechenbar sind. Ferner verliert ein Amethyst bei UV-Strahlung seine Farbe. Dies bedeutet, dass durch die natürliche Bestrahlung entstehende Kristallgitter-Verschiebungen auftreten können. Somit kann sich für einen Amethyst-Schwingkristall die Plättchen-Form im Gegensatz zu der Form eines Gabelschwingers mit zwei Zinken als geeigneter erweisen.

Insbesondere wird ein Plättchen aus einem Amethyst-Rohkristall bzw. einem Citrin-Rohkristall ausgeschnitten. Dies wird insbesondere derart gemacht, dass eine Hauptfläche des Plättchens parallel zu einer Ebene ist, die durch die Z-Kristallachse und die Y-Kristallachse oder durch die Z-Kristallachse und die X-Kristallachse des piezoelektrischen Schwingkristalls definiert ist.

Die restlichen Schritte zum Bereitstellen des jeweiligen Taktgebers, der einen Amethyst-Schwingkristall oder Citrin-Schwingkristall in Form eines Plättchens umfasst, sind wie die entsprechenden Schritte zum Bereitstellen eines jeweiligen Taktgebers, der einen Turmalin-Schwingkristall in Form eines Plättchens umfasst.

Bevorzugt wird/werden die vorbestimmte Schwingfrequenz und/oder der vorbestimmte Zählwert derart eingestellt und/oder eine Antriebsvorrichtung der Armbanduhr derart eingerichtet, dass ein Sekundenzeiger einer mechanischen Uhranzeigevorrichtung der Armbanduhr mit einer Frequenz höher als 1 Hz bewegbar ist. Wenn beispielsweise eine Frequenz von 8 Hz verwendet wird, dann macht der Sekundenzeiger der Armbanduhr nicht bei jeder Sekunde einen kleinen Sprung, sondern gleitet ruhig über das Zifferblatt. Dies verbessert den optischen Haupteindruck der Armbanduhr, da der Sekundensprung des Sekundenzeigers eliminiert ist.

Ein Verfahren zum Betreiben einer Armbanduhr mit einer Taktgeberanordnung, insbesondere einer zuvor beschriebenen Armbanduhr mit der zuvor beschriebenen Taktgeberanordnung, umfasst in vorteilhafter Weise die folgenden Schritte:
- Erzeugen eines aktuellen Taktsignals mittels eines ersten Taktgebers, der einen piezoelektrischen Schwingkristall mit einer Oszillatorschaltung umfasst,
- Zählen des Taktsignals des ersten Taktgebers mittels eines Impulszählers, und
- Ausgeben eines Nutzsignals mittels einer Ausgabevorrichtung, wenn ein Zählwert des gezählten Taktsignals des Taktgebers gleich mit einem vorbestimmten Zählwert ist.

Es sei angemerkt, dass der piezoelektrische Schwingkristall des ersten Taktgebers und/oder des zweiten Taktgebers und/oder des dritten Taktgebers auch eigenständig handelbar ist/sind.

Weitere Einzelheiten, Vorteile und Merkmale der vorliegenden Erfindung ergeben sich aus nachfolgender Beschreibung von Ausführungsbeispielen anhand der Zeichnung. Es zeigt:
- Fig. 1: eine vereinfachte Draufsicht einer erfindungsgemäßen Armbanduhr mit einer Taktgeberanordnung gemäß einem Ausführungsbeispiel der vorliegenden Erfindung,
- Fig. 2: eine vereinfachte schematische Darstellung der Taktgeberanordnung aus Figur 1,
- Fig. 3: eine vereinfachte schematische perspektivische Ansicht eines Rohkristalls, aus dem ein piezoelektrischer Schwingkristall eines ersten Taktgebers der Taktgeberanordnung aus Figur 2 geformt wird, und
- Fig. 4: eine vereinfachte schematische perspektivische Ansicht eines piezoelektrischen Schwingkristalls eines ersten Taktgebers einer Taktgeberanordnung gemäß einem zweiten Ausführungsbeispiel der vorliegenden Erfindung.

Nachfolgend wird unter Bezugnahme auf die Figuren 1 bis 3 eine erfindungsgemäße Armbanduhr 100 mit einer Taktgeberanordnung 10 gemäß einem Ausführungsbeispiel der vorliegenden Erfindung im Detail beschrieben.

Wie aus Figur 1 ersichtlich ist, weist die Armbanduhr 100 ein Gehäuse 11 und ein darin angeordnetes Uhrglas 15 auf. Die Armbanduhr 100 weist ferner ein Zifferblatt 12 sowie drei Zeiger 13 für die Anzeige der Stunden, Minuten und Sekunden auf. Die Zeiger 13 sind Teile einer Uhranzeigevorrichtung 102. Die Armbanduhr 100 weist ferner zwei Anschlüsse 14 für ein Armband auf.

Die Taktgeberanordnung 10 sorgt dafür, dass ein Nutzsignal erzeugt wird, welches von einer Antriebsvorrichtung 101 zum Bewegen der Zeiger 13 empfangen werden kann. Das Nutzsignal kann im Rahmen der Erfindung auch als Nutztaktsignal bezeichnet werden. Wie das Nutzsignal erzeugt wird, wird später mit Bezug auf Figur 2 näher erläutert.

Die Antriebsvorrichtung 101 umfasst ein Antriebselement, welches mit der mechanischen Uhranzeigevorrichtung 102 direkt verbunden sein kann. Alternativ kann die Antriebsvorrichtung 101 zusätzlich zum Antriebselement eine als Räderwerk ausgebildete Übersetzungseinrichtung umfassen, die das Antriebselement mit der mechanischen Uhranzeigevorrichtung 102 verbindet und eine Bewegung des Antriebselements in eine Bewegung der mechanischen Uhranzeigevorrichtung 102 übersetzt. Insbesondere kann das Antriebselement als elektrischer Schrittmotor, insbesondere als ein Lavet-Schrittmotor, oder als eine andere Art eines elektromechanischen Antriebs ausgebildet sein.

Die Taktgeberanordnung 10, die Antriebsvorrichtung 101 und die mechanische Uhranzeigevorrichtung 102 sind im Gehäuse 11 unter dem Zifferblatt 12 angeordnet.

In Figur 2 ist die Taktgeberanordnung 10 näher dargestellt.

Gemäß Figur 2 weist die Taktgeberanordnung 10 einen ersten Taktgeber 1, einen Impulszähler 2 und eine Ausgabevorrichtung 3 auf.

Der erste Taktgeber 1 umfasst in diesem Ausführungsbeispiel einen piezoelektrischen Schwingkristall aus Turmalin (auch: Turmalin-Schwingkristall) und ist eingerichtet, ein Taktsignal zu erzeugen. Dazu kann der piezoelektrische Schwingkristall des ersten Taktgebers 1 in einer Oszillatorschaltung aufgrund seiner piezoelektrischen Eigenschaften auf seiner Schwingfrequenz (Resonanzfrequenz) zum Schwingen gebracht werden. Um den Taktgeber 1 mit elektrischem Strom zu versorgen, ist bei der Armbanduhr 100 eine Stromversorgungsvorrichtung 103 vorgesehen. Die Stromversorgungsvorrichtung 103 kann insbesondere eine Batterie und/oder einen Akku und/oder einen kontinuierlichen Stromerzeuger aufweisen.

Der Impulszähler 2 ist dabei eingerichtet, ein Taktsignal des ersten Taktgebers 1 während des Betriebs der Armbanduhr 100 zu zählen. Dadurch wird ein Zählwert des gezählten Taktsignals des ersten Taktgebers 1 bestimmt, der insbesondere mittels der Ausgabevorrichtung 3 mit einem vorbestimmten Zählwert verglichen wird. Der vorbestimmte Zählwert ist in einem Speicher 9 der Ausgabevorrichtung 3 gespeichert.

Die Ausgabevorrichtung 3 ist außerdem eingerichtet, basierend auf dem Ergebnis des Vergleichs bzw. wenn der Zählwert des gezählten Taktsignals des ersten Taktgebers 1 gleich mit dem vorbestimmten Zählwert ist, ein Nutzsignal auszugeben.

Das Nutzsignal, welches auf die Antriebsvorrichtung 101 übertragen wird, kann ein Sekundentakt oder nur ein Bruchteil einer Sekunde sein.

Im letzteren Fall geht der Zeiger 13, der für die Anzeige der Sekunden zuständig ist, nicht jede Sekunde, sondern einen bestimmten Bruchteil der Sekunde um einen Ruck weiter nach vorne. Mit anderen Worten wird das Nutzsignal nicht im Sekundentakt, also mit einer Frequenz von 1 Hz zu der Antriebsvorrichtung 101 geleitet, sondern öfter, also z.B. jede halbe Sekunde oder viertel Sekunde oder noch öfter. Dadurch kann ein im Sekundentakt springender Sekundenzeiger 13 vermieden werden. Dazu ist/sind das Antriebselement und/oder die Übersetzungsvorrichtung der Antriebsvorrichtung 101, welche die Zeigerbewegung antreibt, so ausgestaltet, dass der Sekundenzeiger 13 seine Bewegung mehr oder weniger unsichtbar durchführt, indem das Nutzsignal pro Minute nicht 60-mal erfolgt, sondern eine entsprechend höhere Anzahl von Malen. Bei Verwendung des Impulszählers 2 ist die Einstellung des Intervalls der Bewegung des Sekundenzeigers 13 frei wählbar. Es muss lediglich das Antriebselement und/oder die die Übersetzungsvorrichtung der Antriebsvorrichtung 101 auf die Taktung des Nutzsignals abgestimmt sein.

Ferner umfasst die Taktgeberanordnung 10 einen zweiten Taktgeber 4, der in diesem Ausführungsbeispiel einen piezoelektrischen Schwingkristall aus Quarz aufweist und eingerichtet ist, ein Taktsignal zu erzeugen. Insbesondere ist der piezoelektrische Schwingkristall des zweiten Taktgebers 4 ein synthetischer Quarzkristall. Zum Erzeugen eines Taktsignals kann der piezoelektrische Schwingkristall des ersten Taktgebers 1 in einer Oszillatorschaltung aufgrund seiner piezoelektrischen Eigenschaften auf seiner Schwingfrequenz (Resonanzfrequenz) zum Schwingen gebracht werden. Gleichermaßen kann auch der Schwingkristall des zweiten Taktgebers 4 durch seine Oszillatorschaltung zum Schwingen gebracht werden. Dazu kann die Stromversorgungsvorrichtung 103 sowohl den ersten Taktgeber als auch den zweiten Taktgeber 4 mit elektrischem Strom versorgen.

Die Ausgabevorrichtung 3 ist eingerichtet, das Taktsignal des zweiten Taktgebers 4 mit dem Taktsignal des ersten Taktgebers 1 zu vergleichen. Durch diesen Vergleichsvorgang kann eine Genauigkeit des Taktsignals des ersten Taktgebers 1 überprüft werden.

Um Strom zu sparen und somit die Lebensdauer der Batterie und/oder die Zeit bis zum nächsten Ladezyklus des Akkus der Stromversorgungsvorrichtung 103 zu verlängern, ist der zweite Taktgeber 4 eingerichtet, sein Taktsignal nur in vorbestimmten Zeitintervallen, z.B. alle 15 Minuten, zu erzeugen. Das heißt, dass der zweite Taktgeber 4 nur in vorbestimmten Zeitintervallen zum Schwingen gebracht wird. Somit findet auch der Vergleich zwischen dem Taktsignal des ersten Taktgebers 1 und dem Taktsignal des zweiten Taktgebers 4 nur in vorbestimmten Zeitintervallen statt.

Der Quarz-Schwingkristall des zweiten Taktgebers 4 ist vorzugsweise derart ausgebildet, dass dieser eine Schwingfrequenz von 32768 Hz aufweist. Der Vorteil eines Quarz-Schwingkristalls ist, dass seine Schwingfrequenz im Wesentlichen als unabhängig von Parametern wie z.B. die Temperatur des Quarz-Schwingkristalls bzw. seiner Umgebung betrachtet werden kann.

Wie sich aus Figur 2 ergibt, weist ferner die Taktgeberanordnung 10 einen Frequenzteiler 6 auf, der eingerichtet ist, die Schwingfrequenz des Quarz-Schwingkristalls 15-mal, 14-mal, 13-mal oder 12-mal zu halbieren, um entsprechend auf die Frequenz von 1 Hz, 2 Hz, 4 Hz oder 8 Hz zu kommen, je nachdem ob das Nutzsignal ein Sekundentakt oder ein entsprechender Bruchteil der Sekunde ist.

Es ist allerdings auch vorstellbar, dass die Taktgeberanordnung 10 ferner einen weiteren Impulszähler 2' aufweist, der eingerichtet ist, das Taktsignal des zweiten Taktgebers 4 zu zählen. Dies ist insbesondere der Fall, wenn das gewählte Intervall der Bewegung des Sekundenzeigers 13 nicht durch eine Halbierung der Schwingfrequenz des Quarz-Schwingkristalls erreichbar ist oder, wenn ein anderer piezoelektrischer Schwingkristall als ein standardisierter Quarzkristall für den zweiten Taktgeber 4 benutzt wird. Die Ausgabevorrichtung 3 kann dabei eingerichtet sein, einen durch das Zählen des Taktsignals des zweiten Taktgebers 4 bestimmten Zählwert mit dem Zählwert des gezählten Taktsignals des ersten Taktgebers 3 zu vergleichen.

Die Ausgabevorrichtung 3 kann insbesondere eingerichtet sein, das Nutzsignal basierend auf dem Taktsignal des ersten Taktgebers 1 auszugeben, wenn ein Zählwert des gezählten Taktsignals des ersten Taktgebers 1 gleich mit dem vorbestimmten Zählwert ist, nur wenn eine Abweichung zwischen dem Taktsignal des zweiten Taktgebers 4 und dem Taktsignal des ersten Taktgebers 1 kleiner als eine vorbestimmte Abweichung ist.

Im Gegenfall, d.h., wenn eine Abweichung zwischen dem Taktsignal des zweiten Taktgebers 4 und dem Taktsignal des ersten Taktgebers 1 größer als die vorbestimmte Abweichung ist, ist die Ausgabevorrichtung 3 eingerichtet, ein Nutzsignal basierend auf dem Taktsignal des zweiten Taktgebers 4 anstatt basierend auf dem Taktsignal des ersten Taktgebers 1 auszugeben. Dabei wirkt der zweite Taktgeber 4 mit dem Quarz-Schwingkristall als Ersatztaktgeber. Somit könnte z.B. für die Zeit in der die Uhr abgelegt würde und ein zu hoher Temperaturabfall eine zu hohe Frequenzdifferenz zwischen dem ersten Taktsignal und dem zweiten Taktsignal auslösen würde, der zweite Taktgeber 4 die Führung übernehmen.

Alternativ kann im Falle einer Abweichung zwischen dem Taktsignal des zweiten Taktsignals 4 und dem Taktsignal des ersten Taktgebers 1, die größer als die vorbestimmte Abweichung ist, die Ausgabevorrichtung 3 eingerichtet sein, den vorbestimmten Zählwert mittels eines vorbestimmten Korrekturfaktors zu korrigieren. Dabei kann die Ausgabevorrichtung 3 eingerichtet sein, das Nutzsignal auszugeben, wenn der Zählwert des Taktsignals des ersten Taktgebers 1 gleich mit dem korrigierten vorbestimmten Zählwert ist.

Zum Überprüfen der Taktgenauigkeit der Taktgeberanordnung 10, die durch Temperaturschwankungen aufgrund der Temperaturabhängigkeit der Schwingfrequenz des Turmalin-Schwingkristalls des ersten Taktgebers 1 beeinflusst werden kann, ist, wie Figur 2 zu entnehmen ist, bei der Taktgeberanordnung 10 ein Temperatursensor 5 vorgesehen. Der Temperatursensor 5 ist eingerichtet, eine Temperatur des ersten Taktgebers 1 und/oder seiner Umgebung zu erfassen und diese mit einer vorbestimmten Temperatur zu vergleichen.

Die vorbestimmte Temperatur ist dabei die Temperatur, bei der der vorbestimmte Zählwert festgelegt wurde. Wenn eine Temperaturabweichung zwischen der erfassten Temperatur und der vorbestimmten Temperatur größer als eine vorbestimmte Temperaturabweichung ist, kann die Ausgabevorrichtung 3 eingerichtet sein, den vorbestimmten Zählwert basierend auf der erfassten Temperatur zu korrigieren.

Dazu muss eine Abhängigkeit der Schwingfrequenz des Turmalin-Schwingkristalls von der Temperatur vorbestimmt worden sein. Mit anderen Worten muss der Temperaturgang des Turmalin-Schwingkristalls im Voraus gemessen worden sein, so dass der vorbestimmte Zählwert entsprechend der erfassten Temperatur des ersten Taktgebers 1 und/oder seiner Umgebung korrigiert werden kann.

Die Ausgabevorrichtung 3 ist dann eingerichtet, das Nutzsignal auszugeben, wenn der Zählwert des Taktsignals des ersten Taktgebers 1 gleich mit dem korrigierten vorbestimmten Zählwert ist.

Das Erfassen der aktuellen Temperatur mittels des Temperatursensors 5 und das Vergleichen der erfassten aktuellen Temperatur mit der vorbestimmten Temperatur kann in vorbestimmten Intervallen erfolgen.

Außerdem kann der Korrekturparameter auf der vorbestimmten Temperaturabhängigkeit der Schwingfrequenz des piezoelektrischen Schwingkristalls des ersten Taktgebers 1, einer vorbestimmten Temperaturabhängigkeit der Schwingfrequenz des piezoelektrischen Schwingkristalls des zweiten Taktgebers 4 und einer Differenz zwischen einem Zählwert des gezählten Taktsignals des ersten Taktgebers 1 und einem Zählwert des gezählten Taktsignals des zweiten Taktgebers 4 basieren.

Eine weitere Möglichkeit, eine Schwingfrequenzabweichung des Taktsignals des ersten Taktgebers 1 bei einer Temperaturabweichung zu verhindern, ist es, den ersten Taktgeber 1 immer auf konstanter Temperatur zu halten. Hierfür kann zusätzlich zum Temperatursensor 5 eine Heizvorrichtung 8, insbesondere eine Heizspirale, vorgesehen sein. Die Heizvorrichtung 8 ist eingerichtet, die Temperatur des ersten Taktgebers 1 im Falle einer Abweichung wieder auf die vorbestimmte Temperatur anzuheben. Die vorbestimmte Temperatur entspricht dem höchsten normalerweise mittels der Heizvorrichtung 8 angestrebten Temperaturwert.

Vorzugsweise umfasst die Taktgeberanordnung 10 ferner einen dritten Taktgeber 7. Der dritte Taktgeber 7 umfasst einen piezoelektrischen Schwingkristall und ist eingerichtet, ein Taktsignal zu erzeugen. Beispielsweise kann der piezoelektrische Schwingkristall des dritten Taktgebers 7 ein synthetischer standardisierter Quarz-Schwingkristall sein.

Zum Zählen des Taktsignals des dritten Taktgebers 7 kann die Taktgeberanordnung einen weiteren Impulszähler 2" aufweisen. Hierbei ist die Ausgabevorrichtung 3 eingerichtet, das Taktsignal des dritten Taktgebers 7, das Taktsignal des zweiten Taktgebers 4 und das Taktsignal des ersten Taktgebers 1 miteinander zu vergleichen. Aus dem Ergebnis dieses Vergleichs können auch alterungsbedingte Schwingfrequenzabweichungen des piezoelektrischen Schwingkristalls des ersten Taktgebers 1 entdeckt werden, die dann auch korrigiert werden können.

Es sei angemerkt, dass die Taktgeberanordnung 10, insbesondere der Impulszähler2 und/oder der Impulszähler 2' und/oder der Impulszähler 2" und/oder die Ausgabevorrichtung 3, als ein Bauelement, z.B. ein anwenderspezifischer integrierter Schaltkreis (ASIC; application-specific integrated circuit) ausgebildet sein kann/können. Alternativ kann die Taktgeberanordnung 10, insbesondere die Impulszähler 2, 2', 2" und die Ausgabevorrichtung 3, Teile eines Mikrokontrollers sein.

Es sei ferner angemerkt, dass der erste Taktgeber 1 der primäre Taktgeber der Taktgeberanordnung 10 ist, wobei der zweite Taktgeber 4 und/oder der dritte Taktgeber 7 als Ersatztaktgeber dienen kann/können, wenn festgestellt wird, dass die Taktgenauigkeit des ersten Taktgebers 1 nicht hoch genug ist, und/oder als Kontroll-Taktgeber zu verstehen sind, damit eine Genauigkeit des ersten Taktgebers 1 kontrolliert und gegebenenfalls korrigiert werden kann.

Die Armbanduhr 100 kann ferner eine Einrichtung 104 mit einer digitalen Anzeigevorrichtung umfassen, mittels der die aktuelle Frequenz des Taktsignals des ersten Taktgebers 1 angezeigt wird. Alternativ oder zusätzlich kann die Einrichtung 104 eine Schnittstelle umfassen, über die ein externes Gerät die aktuelle Frequenz des ersten Taktgebers 1 auslesen kann. Insbesondere kann bei einer Temperaturabweichung zwischen der erfassten Temperatur und der vorbestimmten Temperatur, die größer als eine vorbestimmte Temperaturabweichung ist, die aktuelle Temperatur des ersten Taktgebers 1 und somit auch die aktuelle Frequenz des Taktsignals des ersten Taktgebers 1 ermittelt werden. Das Anzeigen der aktuellen Frequenz des Taktsignals des ersten Taktgebers 1 kann als Nachweis dafür dienen, dass der erste Taktgeber 1 tatsächlich der primäre Taktgeber der Taktgeberanordnung 10 ist.

Wie der piezoelektrische Schwingkristall aus Turmalin, d.h. der Turmalin-Schwingkristall, des ersten Taktgebers 1 entsteht wird im Folgenden anhand von Figur 3 erläutert.

In Figur 3 ist ein Turmalin-Rohkristall 20 dargestellt.

Aus Figur 3 ergibt sich insbesondere, dass der Turmalin-Rohkristall 20 eine trigonale Struktur hat. Mit anderen Worten kristallisiert der Turmalin trigonal, also in Dreiecksform. Der Turmalin-Rohkristall 20 weist eine erste kristallographische Achse 501, eine zweite kristallographische Achse 502 und eine dritte kristallographische Achse 503 auf.

Die erste kristallographische Achse 501 entspricht der kristallographischen Longitudinalachse des Turmalin-Rohkristalls 20. Die zweite kristallographische Achse 502 steht senkrecht zur ersten kristallographischen Achse 501 und läuft durch einen Winkel, welcher sich zwischen einer ersten Facette 21 und einer zweiten Facette 22 des Turmalin-Rohkristalls 20 bildet. Die zweite Achse 502 kann als TA-Achse (TA: Triangle - Angle) bezeichnet werden. Die dritte kristallographische Achse 503 des Turmalin-Rohkristalls 20 steht senkrecht zur ersten kristallographischen Achse 501 und verläuft im Wesentlich parallel zur Grundausrichtung der leicht gebogenen dritten Facette 23 des Turmalin-Schwingkristalls. Die dritte kristallographische Achse 503 wird als TS-Achse (TS: Turmalin-Seite) bezeichnet.

Der Turmalin-Rohkristall 20 kann durch ein Strukturdreieck 24 beschrieben bzw. der Querschnitt des Turmalin-Rohkristalls 20 senkrecht zur ersten kristallographischen Achse 501 kann durch ein Strukturdreieck 24 angenähert werden, dessen Seiten den Facetten 21, 22, 23 des Turmalin-Rohkristalls 20 zugeordnet sind bzw. folgen. So steht die erste kristallographische Achse 501 senkrecht zur Ebene des Strukturdreiecks 24, wobei die zweite kristallographische Achse 502 senkrecht zur ersten kristallographischen Achse 501 steht und durch einen Winkel läuft, welcher sich zwischen zwei von den drei Seiten des Strukturdreiecks 24 ergibt. Die dritte kristallographische Achse 503 steht senkrecht zur ersten kristallographischen Achse 501 und verläuft parallel zu einer der drei Seiten des Strukturdreiecks 24.

Aus dem Turmalin-Rohkristall 20 wird ein Turmalin-Plättchen 25 in einem Winkel von 90° zur ersten kristallographischen Achse 501 ausgeschnitten. Somit ist ein Normalenvektor 26 einer Hauptfläche des Turmalin-Plättchens 25 parallel zur ersten kristallographischen Achse 501. Alternativ kann aus dem Turmalin-Rohkristall 20 ein Turmalin-Plättchen 25 in einem Winkel von 45° zur ersten kristallographischen Achse ausgeschnitten werden, oder in jedem optimalen Winkel, welcher der spezifischen chemischen Struktur der jeweilig verwendeten Turmalinart entspricht. Die beschriebene Armbanduhr 100 mit der Taktgeberanordnung 10 gewährleistet einerseits die Vorteile einer hohen Genauigkeit, eines kompakten Aufbaus und einer unbegrenzten Gangreserve, die eine Taktgeberanordnung mit einem Quarz-Schwingkristall aufweist. Andererseits hat die Armbanduhr eben doch kein in Massenproduktion gefertigtes Quarzwerk, und damit trägt sie nicht das negative Image eines üblichen Quarzwerkes.

Obwohl bei der Armbanduhr 100 gemäß dem beschriebenen Ausführungsbeispiel der erste Taktgeber 1 einen Turmalin-Schwingkristall umfasst, ist es auch möglich, dass der erste Taktgeber 1 statt eines Turmalin-Schwingkristalls einen piezoelektrischen Schwingkristall aus einem anderen Material wie beispielsweise Amethyst oder Citrin umfasst.

Figur 4 bezieht sich auf eine Armbanduhr 100 gemäß einem zweiten Ausführungsbeispiel. In Figur 4 ist insbesondere ein piezoelektrischer Schwingkristall des ersten Taktgebers 1 der Taktgeberanordnung 10 der Armbanduhr 100 gemäß dem zweiten Ausführungsbeispiel gezeigt.

Ein Unterschied zwischen der Armbanduhr 100 gemäß dem ersten Ausführungsbeispiel und der der Armbanduhr 100 gemäß dem zweiten Ausführungsbeispiel besteht darin, dass der piezoelektrische Schwingkristall des ersten Taktgebers 1 der Taktgeberanordnung 10 der Armbanduhr 100 gemäß dem zweiten Ausführungsbeispiel ein Quarz-Schwingkristall ist und als ein Gabelschwinger 27 mit zwei Zinken 270 ausgebildet ist.

Die Länge 271 jeder Zinke 270 beträgt vorzugsweise 3,02127 mm, die Dicke 272 jeder Zinke 270 vorzugsweise 0,3 mm und die Tiefe 273 jeder Zinke 270 0,6 mm oder eine andere praktikable Tiefe, welche sich nicht auf die Frequenz auswirkt. Dabei beträgt die Schwingfrequenz des piezoelektrischen Schwingkristalls, d.h. des Gabelschwingers 27, des ersten Taktgebers 1 8888 Hz. Alternativ kann die Länge 271 jeder Zinke 270 vorzugsweise auch 0,55155 mm, die Dicke 272 jeder Zinke 270 vorzugsweise auch 0,1 mm und die Tiefe 273 jeder Zinke 270 vorzugsweise auch 0,3 mm betragen. Dabei beträgt die Schwingfrequenz des piezoelektrischen Schwingkristalls, d.h. des Gabelschwingers 27, 88888 Hz.

Dabei entspricht die Länge 271 der Abmessung der jeweiligen Zinke 270 in einer Richtung im Wesentlichen parallel zur Y-Kristallachse 504, die Dicke 272 der Abmessung der jeweiligen Zinke 270 in einer Richtung im Wesentlichen parallel zur X-Kristallachse 505 und die Tiefe 273 der Abmessung der jeweiligen Zinke 270 in einer Richtung im Wesentlichen parallel zur Z-Kristallachse 506 des Quarz-Schwingkristalls des ersten Taktgebers 1.

Insbesondere wird zum Bereitstellen des piezoelektrischen Schwingkristalls des ersten Taktgebers 1 zunächst die Schwingfrequenz von 8888 Hz oder 88888 Hz als eine vorbestimmte Schwingfrequenz des piezoelektrischen Schwingkristalls des ersten Taktgebers 1 ausgewählt und dann dieser als der beschriebene Gabelschwinger 27 geformt.

Die Armbanduhr 100 gemäß diesem Ausführungsbeispiel weist neben ihrer hohen Taktgenauigkeit den zusätzlichen Vorteil auf, dass diese aufgrund der ausgewählten Frequenz von 8888 Hz oder 88888 Hz für den piezoelektrischen Schwingkristall des ersten Taktgebers 1 individualisiert ist und somit nicht als Massenprodukt empfunden wird.

Es ist auch möglich, dass der Gabelschwinger 27 mit einer anderen vorbestimmten Schwingfrequenz bereitgestellt wird. So kann zum Beispiel die vorbestimmte Schwingfrequenz dem Geburtstagsdatum des Besitzers der Armbanduhr 100 entsprechen.

Neben der vorstehenden schriftlichen Beschreibung der Erfindung wird zu deren ergänzender Offenbarung hiermit explizit auf die zeichnerische Darstellung der Erfindung in den Fig. 1 bis 4 Bezug genommen.

### Bezugszeichenliste

- 1: Taktgeber
- 2: Impulszähler
- 2': Impulszähler
- 2": Impulszähler
- 3: Ausgabevorrichtung
- 4: zweiter Taktgeber
- 5: Temperatursensor
- 6: Frequenzteiler
- 7: dritter Taktgeber
- 8: Heizvorrichtung
- 9: Speicher
- 10: Taktgeberanordnung
- 11: Gehäuse
- 12: Zifferblatt
- 13: Zeiger
- 14: Anschluss
- 15: Uhrglas
- 20: Turmalin-Rohkristall
- 21: erste Facette
- 22: zweite Facette
- 23: dritte Facette
- 24: Strukturdreieck
- 25: Turmalin-Plättchen
- 26: Normalenvektor
- 27: Gabelschwinger
- 100: Armbanduhr
- 101: Antriebsvorrichtung
- 102: mechanische Uhranzeigevorrichtung
- 103: Stromversorgungsvorrichtung
- 104: Einrichtung
- 270: Zinke
- 271: Länge
- 272: Dicke
- 273: Tiefe
- 501: erste kristallographische Achse
- 502: zweite kristallographische Achse
- 503: dritte kristallographische Achse
- 504: Y-Kristallachse
- 505: X-Kristallachse
- 506: Z-Kristallachse

## Patentansprüche

1. Armbanduhr (100) mit einer Taktgeberanordnung (10), wobei die Taktgeberanordnung (10) umfasst:
• einen ersten Taktgeber (1), der einen piezoelektrischen Schwingkristall umfasst und eingerichtet ist, ein Taktsignal zu erzeugen,
• einen Impulszähler (2), der eingerichtet ist, das Taktsignal des ersten Taktgebers (1) zu zählen, und
• eine Ausgabevorrichtung (3), die eingerichtet ist, ein Nutzsignal auszugeben, wenn ein Zählwert des gezählten Taktsignals des ersten Taktgebers (1) gleich mit einem vorbestimmten Zählwert ist.

2. Armbanduhr (100) nach Anspruch 1, wobei die Taktgeberanordnung (100) ferner einen zweiten Taktgeber (4) umfasst, der einen piezoelektrischen Schwingkristall umfasst und eingerichtet ist, ein Taktsignal zu erzeugen, wobei die Ausgabevorrichtung (3) eingerichtet ist, das Taktsignal des zweiten Taktgebers (4) mit dem Taktsignal des ersten Taktgebers (1) zu vergleichen.

3. Armbanduhr (100) nach Anspruch 2, wobei die Ausgabevorrichtung (3) eingerichtet ist, das Nutzsignal auszugeben, wenn ein Zählwert des gezählten Taktsignals des ersten Taktgebers (1) gleich mit dem vorbestimmten Zählwert ist, nur wenn eine Abweichung zwischen dem Taktsignal des zweiten Taktgebers (4) und dem Taktsignal des ersten Taktgebers (1) kleiner als eine vorbestimmte Abweichung ist.

4. Armbanduhr (100) nach Anspruch 2 oder 3, wobei der zweite Taktgeber (4) ein Ersatztaktgeber und das Taktsignal des zweiten Taktgebers (4) ein Ersatztaktsignal sind, wobei die Ausgabevorrichtung (3) eingerichtet ist, ein Nutzsignal basierend auf dem Ersatztaktsignal des Ersatztaktgebers (4) anstatt basierend auf dem Taktsignal des ersten Taktgebers (1) auszugeben, wenn eine Abweichung zwischen dem Ersatztaktsignal des Ersatztaktgebers (4) und dem Taktsignal des ersten Taktgebers (1) größer als die vorbestimmte Abweichung ist.

5. Armbanduhr (100) nach Anspruch 2 oder 3, wobei die Ausgabevorrichtung (3) eingerichtet ist, den vorbestimmten Zählwert mittels eines vorbestimmten Korrekturfaktors zu korrigieren, wenn eine Abweichung zwischen dem Taktsignal des zweiten Taktgebers (4) und dem Taktsignal des ersten Taktgebers (1) größer als die vorbestimmte Abweichung ist, wobei die Ausgabevorrichtung (3) eingerichtet ist, das Nutzsignal auszugeben, wenn der Zählwert des Taktsignals des ersten Taktgebers (1) gleich mit dem korrigierten vorbestimmten Zählwert ist, insbesondere:
wobei der vorbestimmte Korrekturfaktor auf einer vorbestimmten Temperaturabhängigkeit der Schwingfrequenz des piezoelektrischen Schwingkristalls des ersten Taktgebers (1), einer vorbestimmten Temperaturabhängigkeit der Schwingfrequenz des piezoelektrischen Schwingkristalls des zweiten Taktgebers (4) und einer Differenz zwischen einem Zählwert des gezählten Taktsignals des ersten Taktgebers (1) und einem Zählwert des gezählten Taktsignals des zweiten Taktgebers (4) basieren.

6. Armbanduhr (100) nach einem der vorherigen Ansprüche, umfassend einen Temperatursensor (5), der eingerichtet ist, eine Temperatur des ersten Taktgebers (1) und/oder einer Umgebung des ersten Taktgebers (1) zu erfassen und mit einer vorbestimmten Temperatur zu vergleichen, wobei:
die Ausgabevorrichtung (3) eingerichtet ist, den vorbestimmten Zählwert basierend auf der erfassten Temperatur zu korrigieren, wenn eine Temperaturabweichung zwischen der erfassten Temperatur und der vorbestimmten Temperatur größer als eine vorbestimmte Temperaturabweichung ist, wobei die Ausgabevorrichtung (3) eingerichtet ist, das Nutzsignal auszugeben, wenn der Zählwert des Taktsignals des ersten Taktgebers (1) gleich mit dem korrigierten vorbestimmten Zählwert ist,
und/oder
die Armbanduhr (100) ferner eine Heizvorrichtung (8) aufweist, welche eingerichtet ist, den ersten Taktgeber (1) auf die vorbestimmte Temperatur zu heizen, wenn eine Temperaturabweichung zwischen der erfassten Temperatur des ersten Taktgebers (1) und/oder einer Umgebung des ersten Taktgebers (1) und der vorbestimmten Temperatur größer als eine vorbestimmte Temperaturabweichung ist.

7. Armbanduhr (100) nach einem der Ansprüche 2 bis 6, wobei die Taktgeberanordnung (10) ferner einen dritten Taktgeber (7) aufweist, der eingerichtet ist, ein Taktsignal zu erzeugen und insbesondere einen piezoelektrischen Schwingkristall umfasst, wobei die Ausgabevorrichtung (3) eingerichtet ist, das Taktsignal des zweiten Taktgebers (4), das Taktsignal des dritten Taktgebers (7) und das Taktsignal des ersten Taktgebers (1) miteinander zu vergleichen.

8. Armbanduhr (100) nach einem der vorherigen Ansprüche, ferner umfassend:
• eine Antriebsvorrichtung (101), und
• eine mechanische Uhranzeigevorrichtung (102),
wobei die Antriebsvorrichtung (101) eingerichtet ist, das mittels der Ausgabevorrichtung (3) ausgegebene Nutzsignal zu empfangen und im Ansprechen darauf die Uhranzeigevorrichtung (102) zu bewegen.

9. Armbanduhr (100) nach einem der vorherigen Ansprüche, wobei der piezoelektrische Schwingkristall des ersten Taktgebers (1) und/oder des zweiten Taktgebers (4) und/oder des dritten Taktgebers (7) ein natürlicher oder synthetischer Kristall ist, wobei insbesondere ein jeweiliger piezoelektrischer Schwingkristall ein natürlicher Turmalin, Citrin, Amethyst, Schweizer Bergkristall oder ein synthetischer Quarzkristall ist.

10. Armbanduhr (100) nach einem der vorherigen Ansprüche, wobei die Schwingfrequenz des piezoelektrischen Schwingkristalls des ersten Taktgebers (1) 8888 Hz oder 88888 Hz beträgt und/oder die Ausgabevorrichtung (3) eingerichtet ist, das Nutzsignal mit einer Frequenz von 8 Hz auszugeben, wenn der Zählwert des gezählten Taktsignals des ersten Taktgebers (1) gleich mit einem vorbestimmten Zählwert ist, insbesondere:
wobei der piezoelektrische Schwingkristall des ersten Taktgebers (1) ein Quarzkristall, insbesondere ein synthetischer Quarzkristall, ist und als ein Gabelschwinger mit zwei Zinken ausgebildet ist,
wobei bei einer Schwingfrequenz des piezoelektrischen Schwingkristalls des ersten Taktgebers (1) von 8888 Hz die Länge jeder Zinke vorzugsweise 3,02127 mm, die Dicke jeder Zinke vorzugsweise 0,3 mm und die Tiefe jeder Zinke vorzugsweise 0,6 mm beträgt, oder wobei bei einer Schwingfrequenz des piezoelektrischen Schwingkristalls des ersten Taktgebers (1) von 88888 Hz die Länge jeder Zinke vorzugsweise 0,55155 mm, die Dicke jeder Zinke vorzugsweise 0,1 mm und die Tiefe jeder Zinke vorzugsweise 0,3 mm beträgt.

11. Armbanduhr (100) nach einem der Ansprüche 1 bis 9, wobei der piezoelektrische Schwingkristall des ersten Taktgebers (1) und/oder des zweiten Taktgebers (4) und/oder des dritten Taktgebers (7) ein Turmalin-Schwingkristall ist und die Form eines Plättchens, insbesondere eines runden Plättchens, aufweist, oder
wobei der piezoelektrische Schwingkristall des ersten Taktgebers (1) und/oder des zweiten Taktgebers (4) und/oder des dritten Taktgebers (7) ein Amethyst-Schwingkristall oder ein Citrin-Schwingkristall ist und die Form eines Plättchens, insbesondere eines runden Plättchens, aufweist.

12. Verfahren zum Herstellen einer Armbanduhr (100), insbesondere einer Armbanduhr (100) mit einer Taktgeberanordnung (10) gemäß einem der Ansprüche 1 bis 11, umfassend die Schritte:
• Bereitstellen eines ersten Taktgebers (1), der einen piezoelektrischen Schwingkristall mit einer vorbestimmten Schwingfrequenz umfasst und eingerichtet ist, ein Taktsignal zu erzeugen,
• Bereitstellen eines Impulszählers (2), der eingerichtet ist, ein Taktsignal des ersten Taktgebers (1) zu zählen,
• Bereitstellen einer Ausgabevorrichtung (3),
• Speichern eines vorbestimmten Zählwertes, der aus der vorbestimmten Schwingfrequenz ableitbar ist, in einen Speicher (9) des Impulszählers (2) oder der Ausgabevorrichtung (3),
• Einrichten der Ausgabevorrichtung (3), um ein Nutzsignal auszugeben, in dem ein Zählwert des durch den Impulszähler (2) gezählten Taktsignals des ersten Taktgebers (1) gleich mit dem vorbestimmten Zählwert ist, und
• Einbauen des ersten Taktgebers (1), des Impulszählers (2) und der Ausgabevorrichtung (3) in die Armbanduhr (100).

13. Verfahren nach Anspruch 12, wobei der Schritt des Bereitstellens des ersten Taktgebers (1) mit dem piezoelektrischen Schwingkristall, der die vorbestimmte Schwingfrequenz aufweist, die folgenden Schritte umfasst:
• Bereitstellen eines beliebigen piezoelektrischen Schwingkristalls,
• Erzeugen einer Schwingung des piezoelektrischen Schwingkristalls, und
• Vermessen des schwingenden piezoelektrischen Schwingkristalls mittels eines Frequenzzählers zum Bestimmen seiner Schwingfrequenz, die der vorbestimmten Schwingfrequenz entspricht.

14. Verfahren nach Anspruch 12 oder 13, wobei der Schritt des Bereitstellens des ersten Taktgebers (1) mit dem piezoelektrischen Schwingkristall, der die vorbestimmte Schwingfrequenz aufweist, die folgenden Schritte umfasst:
• Auswählen einer Schwingfrequenz als die vorbestimmte Schwingfrequenz, und
• Formen, insbesondere durch Schleifen oder Ätzen, bzw. Nachjustieren durch Materialabtragung mittels eines Lasers, eines piezoelektrischen Schwingkristalls aus einem Rohkristall derart, dass der Schwingkristall die vorbestimmte Schwingfrequenz aufweist, insbesondere:
wobei die Frequenz von 8888 Hz oder 88888 Hz als die vorbestimmte Schwingfrequenz ausgewählt wird, und/oder wobei die vorbestimmte Schwingfrequenz und/oder der vorbestimmte Zählwert derart ausgewählt wird/werden, dass die Ausgabevorrichtung (3) eingerichtet ist, das Nutzsignal mit einer Frequenz von 8 Hz auszugeben, wenn der Zählwert des gezählten Taktsignals des ersten Taktgebers (1) gleich mit einem vorbestimmten Zählwert ist.

15. Verfahren nach einem der Ansprüche 12 bis 14, wobei die vorbestimmte Schwingfrequenz und/oder der vorbestimmte Zählwert derart eingestellt wird/werden und/oder wobei eine Antriebsvorrichtung (101) der Armbanduhr (100) derart eingerichtet wird, dass ein Sekundenzeiger einer mechanischen Uhranzeigevorrichtung (102) der Armbanduhr (100) mit einer Frequenz höher als 1 Hz bewegbar ist.

## Claims

1. A wristwatch (100) with a clock arrangement (10), wherein the clock arrangement (10) comprises:
• a first clock (1), which comprises a piezoelectric oscillating crystal and is configured to generate a clock signal,
• a pulse counter (2), which is configured to count the clock signal of the first clock (1), and
• an output device (3), which is configured to output a use-signal when a count value of the counted clock signal of the first clock (1) is equal to a predetermined count value.

2. The wristwatch (100) according to claim 1, wherein the clock arrangement (100) further comprises a second clock (4), which comprises a piezoelectric oscillating crystal and is configured to generate a clock signal, wherein the output device (3) is configured to compare the clock signal of the second clock (4) with the clock signal of the first clock (1).

3. The wristwatch (100) according to claim 2, wherein the output device (3) is configured to output the use-signal when a count value of the counted clock signal of the first clock (1) is equal to the predetermined count value only when a deviation between the clock signal of the second clock (4) and the clock signal of the first clock (1) is smaller than a predetermined deviation.

4. The wristwatch (100) according to claim 2 or 3, wherein the second clock (4) is a replacement clock and the clock signal of the second clock (4) is a replacement clock signal, wherein the output device (3) is configured to output a use-signal based on the replacement clock signal of the replacement clock (4) instead of based on the clock signal of the first clock (1) when a deviation between the replacement clock signal of the replacement clock (4) and the clock signal of the first clock (1) is larger than the predetermined deviation.

5. The wristwatch (100) according to claim 2 or 3, wherein the output device (3) is configured to correct the predetermined count value by means of a predetermined correction factor when a deviation between the clock signal of the second clock (4) and the clock signal of the first clock (1) is larger than the predetermined deviation, wherein the output device (3) is configured to output the use-signal when the count value of the clock signal of the first clock (1) is equal to the corrected predetermined count value, in particular:
wherein the predetermined correction factor is based on a predetermined temperature dependence of the oscillation frequency of the piezoelectric oscillating crystal of the first clock (1), a predetermined temperature dependence of the oscillation frequency of the piezoelectric oscillating crystal of the second clock (4) and a difference between a count value of the counted clock signal of the first clock (1) and a count value of the counted clock signal of the second clock (4).

6. The wristwatch (100) according to any one of the preceding claims, comprising a temperature sensor (5), which is configured to detect a temperature of the first clock (1) and/or an environment of the first clock (1) and to compare it with a predetermined temperature, wherein:
the output device (3) is configured to correct the predetermined count value based on the detected temperature when a temperature deviation between the detected temperature and the predetermined temperature is larger than a predetermined temperature deviation, wherein the output device (3) is configured to output the use-signal when the count value of the clock signal of the first clock (1) is equal to the corrected predetermined count value,
and/or
the wristwatch (100) further comprises a heating device (8), which is configured to heat the first clock (1) to the predetermined temperature when a temperature deviation between the detected temperature of the first clock (1) and/or an environment of the first clock (1) and the predetermined temperature is larger than a predetermined temperature deviation.

7. The wristwatch (100) according to any one of claims 2 to 6, wherein the clock arrangement (10) further comprises a third clock (7), which is configured to generate a clock signal and in particular comprises a piezoelectric oscillating crystal, wherein the output device (3) is configured to compare the clock signal of the second clock (4), the clock signal of the third clock (7) and the clock signal of the first clock (1) with each other.

8. The wristwatch (100) according to any one of the preceding claims, further comprising:
• a drive device (101), and
• a mechanical clock display device (102),
wherein the drive device (101) is configured to receive the use-signal output by means of the output device (3) and to move the clock display device (102) in response thereto.

9. The wristwatch (100) according to any one of the preceding claims, wherein the piezoelectric oscillating crystal of the first clock (1) and/or of the second clock (4) and/or of the third clock (7) is a natural or synthetic crystal, wherein in particular a respective piezoelectric oscillating crystal is a natural tourmaline, citrine, amethyst, Swiss mountain crystal or a synthetic quartz crystal.

10. The wristwatch (100) according to any one of the preceding claims, wherein the oscillation frequency of the piezoelectric oscillating crystal of the first clock (1) is 8888 Hz or 88888 Hz and/or the output device (3) is configured to output the use-signal with a frequency of 8 Hz when the count value of the counted clock signal of the first clock (1) is equal to a predetermined count value, in particular:
wherein the piezoelectric oscillating crystal of the first clock (1) is a quartz crystal, in particular a synthetic quartz crystal, and is formed as a fork oscillator with two prongs,
wherein at an oscillation frequency of the piezoelectric oscillating crystal of the first clock (1) of 8888 Hz the length of each prong is preferably 3.02127 mm, the thickness of each prong is preferably 0.3 mm and the depth of each prong is preferably 0.6 mm, or wherein at an oscillation frequency of the piezoelectric oscillating crystal of the first clock (1) of 88888 Hz the length of each prong is preferably 0.55155 mm, the thickness of each prong is preferably 0.1 mm and the depth of each prong is preferably 0.3 mm.

11. The wristwatch (100) according to any one of claims 1 to 9, wherein the piezoelectric oscillating crystal of the first clock (1) and/or of the second clock (4) and/or of the third clock (7) is a tourmaline oscillating crystal and has the shape of a lamina, in particular a round lamina, or
wherein the piezoelectric oscillating crystal of the first clock (1) and/or of the second clock (4) and/or of the third clock (7) is an amethyst oscillating crystal or a citrine oscillating crystal and has the shape of a lamina, in particular a round lamina.

12. A method for manufacturing a wristwatch (100), in particular a wristwatch (100) with a clock arrangement (10) according to any one of claims 1 to 11, comprising the steps of:
• providing a first clock (1), which comprises a piezoelectric oscillating crystal with a predetermined oscillation frequency and is configured to generate a clock signal,
• providing a pulse counter (2), which is configured to count a clock signal of the first clock (1),
• providing an output device (3),
• storing a predetermined count value, which can be derived from the predetermined oscillation frequency, in a memory (9) of the pulse counter (2) or the output device (3),
• configuring the output device (3) to output a use-signal, in which a count value of the clock signal of the first clock (1) counted by the pulse counter (2) is equal to the predetermined count value, and
• incorporating the first clock (1), the pulse counter (2) and the output device (3) into the wristwatch (100).

13. The method according to claim 12, wherein the step of providing the first clock (1) with the piezoelectric oscillating crystal having the predetermined oscillation frequency comprises the following steps:
• providing any piezoelectric oscillating crystal,
• generating an oscillation of the piezoelectric oscillating crystal, and
• measuring the oscillating piezoelectric oscillating crystal by means of a frequency counter to determine its oscillation frequency corresponding to the predetermined oscillation frequency.

14. The method according to claim 12 or 13, wherein the step of providing the first clock (1) with the piezoelectric oscillating crystal having the predetermined oscillation frequency comprises the following steps:
• selecting an oscillation frequency as the predetermined oscillation frequency, and
• forming, in particular by grinding or etching, or readjusting by material removal by means of a laser, a piezoelectric oscillating crystal from a raw crystal such that the oscillating crystal has the predetermined oscillation frequency, in particular:
wherein the frequency of 8888 Hz or 88888 Hz is selected as the predetermined oscillation frequency, and/or wherein the predetermined oscillation frequency and/or the predetermined count value is/are selected such that the output device (3) is configured to output the use-signal with a frequency of 8 Hz when the count value of the counted clock signal of the first clock (1) is equal to a predetermined count value.

15. The method according to any one of claims 12 to 14, wherein the predetermined oscillation frequency and/or the predetermined count value is/are set such and/or wherein a drive device (101) of the wristwatch (100) is configured such that a seconds hand of a mechanical clock display device (102) of the wristwatch (100) is movable with a frequency higher than 1 Hz.

## Revendications

1. Montre-bracelet (100) comprenant un agencement d'horloge (10), l'agencement d'horloge (10) comprenant :
• une première horloge (1) qui comprend un cristal vibrant piézoélectrique et qui est configurée pour générer un signal d'horloge,
• un compteur d'impulsions (2) qui est configuré pour compter le signal d'horloge de la première horloge (1), et
• un dispositif de sortie (3) qui est configuré pour délivrer en sortie un signal utile lorsqu'une valeur de comptage du signal d'horloge compté de la première horloge (1) est égale à une valeur de comptage prédéterminée.

2. Montre-bracelet (100) selon la revendication 1, dans laquelle l'agencement d'horloge (100) comprend en outre une deuxième horloge (4) qui comprend un cristal vibrant piézoélectrique et qui est configurée pour générer un signal d'horloge, le dispositif de sortie (3) étant configuré pour comparer le signal d'horloge de la deuxième horloge (4) au signal d'horloge de la première horloge (1).

3. Montre-bracelet (100) selon la revendication 2, dans laquelle le dispositif de sortie (3) est configuré pour délivrer en sortie le signal utile lorsqu'une valeur de comptage du signal d'horloge compté de la première horloge (1) est égale à la valeur de comptage prédéterminée uniquement lorsqu'un écart entre le signal d'horloge de la deuxième horloge (4) et le signal d'horloge de la première horloge (1) est inférieur à un écart prédéterminé.

4. Montre-bracelet (100) selon la revendication 2 ou 3, dans laquelle la deuxième horloge (4) est une horloge de secours et le signal d'horloge de la deuxième horloge (4) est un signal d'horloge de secours, le dispositif de sortie (3) étant configuré pour délivrer en sortie un signal utile sur la base du signal d'horloge de secours de l'horloge de secours (4) plutôt que sur la base du signal d'horloge de la première horloge (1) lorsqu'un écart entre le signal d'horloge de secours de l'horloge de secours (4) et le signal d'horloge de la première horloge (1) est supérieur à l'écart prédéterminé.

5. Montre-bracelet (100) selon la revendication 2 ou 3, dans laquelle le dispositif de sortie (3) est configuré pour corriger la valeur de comptage prédéterminée au moyen d'un facteur de correction prédéterminé lorsqu'un écart entre le signal d'horloge de la deuxième horloge (4) et le signal d'horloge de la première horloge (1) est supérieur à l'écart prédéterminé, le dispositif de sortie (3) étant configuré pour délivrer en sortie le signal utile lorsque la valeur de comptage du signal d'horloge de la première horloge (1) est égale à la valeur de comptage prédéterminée corrigée, en particulier:
le facteur de correction prédéterminé étant basé sur une dépendance à la température prédéterminée de la fréquence d'oscillation du cristal vibrant piézoélectrique de la première horloge (1), une dépendance à la température prédéterminée de la fréquence d'oscillation du cristal vibrant piézoélectrique de la deuxième horloge (4) et une différence entre une valeur de comptage du signal d'horloge compté de la première horloge (1) et une valeur de comptage du signal d'horloge compté de la deuxième horloge (4).

6. Montre-bracelet (100) selon l'une quelconque des revendications précédentes, comprenant un capteur de température (5) qui est configuré pour détecter une température de la première horloge (1) et/ou d'un environnement de la première horloge (1) et pour la comparer à une température prédéterminée, dans laquelle:
le dispositif de sortie (3) est configuré pour corriger la valeur de comptage prédéterminée sur la base de la température détectée lorsqu'un écart de température entre la température détectée et la température prédéterminée est supérieur à un écart de température prédéterminé, le dispositif de sortie (3) étant configuré pour délivrer en sortie le signal utile lorsque la valeur de comptage du signal d'horloge de la première horloge (1) est égale à la valeur de comptage prédéterminée corrigée,
et/ou
la montre-bracelet (100) présente en outre un dispositif de chauffage (8) qui est configuré pour chauffer la première horloge (1) à la température prédéterminée lorsqu'un écart de température entre la température détectée de la première horloge (1) et/ou d'un environnement de la première horloge (1) et la température prédéterminée est supérieur à un écart de température prédéterminé.

7. Montre-bracelet (100) selon l'une quelconque des revendications 2 à 6, dans laquelle l'agencement d'horloge (10) présente en outre une troisième horloge (7) qui est configurée pour générer un signal d'horloge et qui comprend en particulier un cristal vibrant piézoélectrique, le dispositif de sortie (3) étant configuré pour comparer l'un à l'autre le signal d'horloge de la deuxième horloge (4), le signal d'horloge de la troisième horloge (7) et le signal d'horloge de la première horloge (1).

8. Montre-bracelet (100) selon l'une quelconque des revendications précédentes, comprenant en outre:
• un dispositif d'entraînement (101), et
• un dispositif d'affichage de montre mécanique (102),
le dispositif d'entraînement (101) étant configuré pour recevoir le signal utile délivré en sortie au moyen du dispositif de sortie (3) et pour déplacer le dispositif d'affichage de montre (102) en réponse à celui-ci.

9. Montre-bracelet (100) selon l'une quelconque des revendications précédentes, dans laquelle le cristal vibrant piézoélectrique de la première horloge (1) et/ou de la deuxième horloge (4) et/ou de la troisième horloge (7) est un cristal naturel ou synthétique, un cristal vibrant piézoélectrique respectif étant en particulier une tourmaline naturelle, une citrine, un améthyste, un cristal de montagne suisse ou un cristal de quartz synthétique.

10. Montre-bracelet (100) selon l'une quelconque des revendications précédentes, dans laquelle la fréquence d'oscillation du cristal vibrant piézoélectrique de la première horloge (1) est de 8888 Hz ou de 88888 Hz et/ou le dispositif de sortie (3) est configuré pour délivrer en sortie le signal utile à une fréquence de 8 Hz lorsque la valeur de comptage du signal d'horloge compté de la première horloge (1) est égale à une valeur de comptage prédéterminée, en particulier:
le cristal vibrant piézoélectrique de la première horloge (1) étant un cristal de quartz, en particulier un cristal de quartz synthétique, et étant réalisé sous forme de vibrateur à fourche avec deux dents,
pour une fréquence d'oscillation du cristal vibrant piézoélectrique de la première horloge (1) de 8888 Hz, la longueur de chaque dent étant de préférence de 3,02127 mm, l'épaisseur de chaque dent étant de préférence de 0,3 mm et la profondeur de chaque dent étant de préférence de 0,6 mm, ou pour une fréquence d'oscillation du cristal vibrant piézoélectrique de la première horloge (1) de 88888 Hz, la longueur de chaque dent étant de préférence de 0,55155 mm, l'épaisseur de chaque dent étant de préférence de 0,1 mm et la profondeur de chaque dent étant de préférence de 0,3 mm.

11. Montre-bracelet (100) selon l'une quelconque des revendications 1 à 9, dans laquelle le cristal vibrant piézoélectrique de la première horloge (1) et/ou de la deuxième horloge (4) et/ou de la troisième horloge (7) est un cristal vibrant tourmaline et présente la forme d'une plaquette, en particulier d'une plaquette ronde, ou
dans laquelle le cristal vibrant piézoélectrique de la première horloge (1) et/ou de la deuxième horloge (4) et/ou de la troisième horloge (7) est un cristal vibrant améthyst ou un cristal vibrant citrine et présente la forme d'une plaquette, en particulier d'une plaquette ronde.

12. Procédé de fabrication d'une montre-bracelet (100), en particulier d'une montre-bracelet (100) comprenant un agencement d'horloge (10) selon l'une quelconque des revendications 1 à 11, comprenant les étapes suivantes:
• fourniture d'une première horloge (1) qui comprend un cristal vibrant piézoélectrique à une fréquence d'oscillation prédéterminée et qui est configurée pour générer un signal d'horloge,
• fourniture d'un compteur d'impulsions (2) qui est configuré pour compter un signal d'horloge de la première horloge (1),
• fourniture d'un dispositif de sortie (3),
• mémorisation d'une valeur de comptage prédéterminée qui peut être déduite de la fréquence d'oscillation prédéterminée dans une mémoire (9) du compteur d'impulsions (2) ou du dispositif de sortie (3),
• configuration du dispositif de sortie (3) pour délivrer en sortie un signal utile dans lequel une valeur de comptage du signal d'horloge de la première horloge (1) compté par le compteur d'impulsions (2) est égale à la valeur de comptage prédéterminée, et
• incorporation de la première horloge (1), du compteur d'impulsions (2) et du dispositif de sortie (3) dans la montre-bracelet (100).

13. Procédé selon la revendication 12, dans lequel l'étape de fourniture de la première horloge (1) comprenant le cristal vibrant piézoélectrique qui présente la fréquence d'oscillation prédéterminée comprend les étapes suivantes:
• fourniture d'un cristal vibrant piézoélectrique quelconque,
• génération d'une oscillation du cristal vibrant piézoélectrique, et
• mesure du cristal vibrant piézoélectrique oscillant au moyen d'un compteur de fréquence pour déterminer sa fréquence d'oscillation qui correspond à la fréquence d'oscillation prédéterminée.

14. Procédé selon la revendication 12 ou 13, dans lequel l'étape de fourniture de la première horloge (1) comprenant le cristal vibrant piézoélectrique qui présente la fréquence d'oscillation prédéterminée comprend les étapes suivantes:
• sélection d'une fréquence d'oscillation en tant que fréquence d'oscillation prédéterminée, et
• formage, en particulier par meulage ou gravure, ou réajustement par enlèvement de matière au moyen d'un laser, d'un cristal vibrant piézoélectrique à partir d'un cristal brut de telle sorte que le cristal vibrant présente la fréquence d'oscillation prédéterminée, en particulier:
dans lequel la fréquence de 8888 Hz ou de 88888 Hz est sélectionnée en tant que fréquence d'oscillation prédéterminée, et/ou dans lequel la fréquence d'oscillation prédéterminée et/ou la valeur de comptage prédéterminée sont sélectionnées de telle sorte que le dispositif de sortie (3) est configuré pour délivrer en sortie le signal utile à une fréquence de 8 Hz lorsque la valeur de comptage du signal d'horloge compté de la première horloge (1) est égale à une valeur de comptage prédéterminée.

15. Procédé selon l'une quelconque des revendications 12 à 14, dans lequel la fréquence d'oscillation prédéterminée et/ou la valeur de comptage prédéterminée sont réglées de telle sorte et/ou dans lequel un dispositif d'entraînement (101) de la montre-bracelet (100) est configuré de telle sorte qu'une aiguille des secondes d'un dispositif d'affichage de montre mécanique (102) de la montre-bracelet (100) peut être déplacée à une fréquence supérieure à 1 Hz.
